# EUROPÄISCHE PATENTSCHRIFT

(11) **EP 0 857 323 B1**
(45) Veröffentlichungstag und Bekanntmachung des Hinweises auf die Patenterteilung: **25.04.2001**
(21) Anmeldenummer: 96922881.6
(22) Anmeldetag: 21.06.1996
(51) Int. Cl.: G03G 15/00, G03G 15/01

(54) **VERFAHREN ZUM BETREIBEN EINES ELEKTROGRAFISCHEN DRUCKERS FÜR DEN GLEICHZEITIGEN DRUCK ZWEIER NEBENEINANDERLIEGENDER BAHNABSCHNITTE EINER BAHN**
METHOD OF OPERATING AN ELECTROGRAPHIC PRINTER FOR SIMULTANEOUSLY PRINTING TWO ADJACENT WEB SECTIONS OF A WEB
PROCEDE PERMETTANT DE FAIRE FONCTIONNER UNE IMPRIMANTE ELECTROGRAPHIQUE POUR L'IMPRESSION SIMULTANEE DE DEUX SECTIONS ADJACENTES D'UNE BANDE

(30) Priorität: 27.10.1995 EP 95116971
(43) Veröffentlichungstag der Anmeldung: 12.08.1998
(73) Patentinhaber: Océ Printing Systems GmbH, 85586 Poing (DE)
(72) Erfinder: CREUTZMANN, Edmund, D-85570 Markt Schwaben (DE); KLAPETTEK, Gerhard, D-35396 Giessen (DE); KOPP, Walter, D-82024 Taufkirchen (DE); WINTER, Hans, D-80634 München (DE)
(74) Vertreter: Schaumburg, Thoenes & Thurn
(86) Internationale Anmeldenummer: EP9602713
(87) Internationale Veröffentlichungsnummer: WO9716768

(56) Entgegenhaltungen:
- EP-A- 0 079 776
- EP-A- 0 460 303
- EP-A- 0 572 050
- DE-A- 4 213 245

## Beschreibung

Die Erfindung betrifft ein Verfahren zum Betreiben eines elektrografischen Druckers, bei dem beim Einlegen eines Endlos-Trägermaterials in den Drucker ein erster Bahnabschnitt und ein zweiter Bahnabschnitt einer Bahn in definierter Lagebeziehung zueinander angeordnet werden.

Die Erfindung befaßt sich mit einer Weiterentwicklung einer elektrografischen Druckeinrichtung zum Bedrucken von bandförmigen Aufzeichnungsträgern unterschiedlicher Bandbreite nach der WO 94/27193. Die dort beschriebene Druckeinrichtung hat einen elektrografisch arbeitenden Zwischenträger, beispielsweise eine Fotoleitertrommel, mit einer nutzbaren Breite entsprechend dem doppelten Breitenformat eines Standardformulars gemäß DIN A4. Ebenso sind die weiteren Aggregate, wie die Fixierstation, die Entwicklerstation, die Reinigungsstation etc. auf diese nutzbare Breite ausgelegt.

Mit dieser bekannten Druckeinrichtung sind verschiedene Betriebsarten möglich. So kann im sogenannten Simplexbetrieb ein Aufzeichnungsträger mit bis zur doppelten Breite eines DIN A4-Blattes in herkömmlicher Form bedruckt werden. In einem Parallel-Simplexbetrieb können zwei nebeneinander angeordnete schmale Aufzeichnungsträger, z.B. mit einer Breite gemäß DIN A4, in Nebeneinanderstellung durch die Druckeinrichtung geführt und bedruckt werden.

Bei einer weiteren Betriebsart, dem einfarbigen Duplexbetrieb, wird die Bahn des Aufzeichnungsträgers beim Transport durch die Druckeinrichtung gewendet, so daß sich zwei Bahnabschnitte ergeben: Bei einem ersten Bahnabschnitt steht die Vorderseite der Bahn der Umdruckstelle einer Druckeinheit gegenüber, während bei einem zweiten Bahnabschnitt die Rückseite der Bahn an derselben Umdruckstelle gleichzeitig bedruckt wird. Durch Verwendung verschiedenfarbiger Farbpartikel in verschiedenen Entwicklereinheiten der Druckeinheit ist auch ein zweifarbiger Duplexbetrieb möglich.

Bei einer anderen Betriebsart, dem zweifarbigen Simplexbetrieb, wird die Bahn beim Transport in der Druckeinrichtung um mindestens eine Bahnbreite parallel versetzt, und die versetzten Bahnabschnitte werden in Nebeneinanderstellung gemeinsam an der Umdruckstelle vorbeigeführt. Beim ersten Vorbeilauf der Bahn an der Umdruckstelle werden Bild- und Textelemente mit einer ersten Farbe gedruckt; beim zweiten Vorbeilauf der Bahn mit Versatz werden Bild- und Textelemente mit der zweiten Farbe bedruckt.

Beim Bedrucken einer einzigen Bahn, die im Drucker parallel versetzt oder parallel versetzt und zusätzlich gewendet der Umdruckstelle der Druckeinheit erneut zugeführt und bedruckt wird, ist zu gewährleisten, daß beim gleichzeitigen Bedrucken der nebeneinanderliegenden Bahnabschnitte der Bahn an der Umdruckstelle die Druckorte auf der Bahn in einer festen vorgegebenen Beziehung zueinander stehen. Diese feste Beziehung muß während des gesamten Druckbetriebs eingehalten werden, andernfalls ergibt sich eine unerwünschte Druckbildverschiebung.

Es ist Aufgabe der Erfindung, ein Verfahren zum Betreiben eines elektrografischen Druckers anzugeben, bei dem beim gleichzeitigen Drucken nebeneinanderliegender Bahnabschnitte einer Bahn kein Druckbildversatz entsteht.

Diese Aufgabe wird durch,ein Verfahren mit den Merkmalen des Anspruchs 1 gelöst. Vorteilhafte Weiterbildungen der Erfindung sind in den abhängigen Ansprüchen angegeben.

Bei der Erfindung erfolgt der Transport der Bahn, die sich in zwei Bahnabschnitte an der Übergangsstelle zwischen nicht versetzter und versetzter Bahn unterteilen läßt, durch Transportmittel einer Transportvorrichtung, die im Eingriff mit der Bahn stehen und die sich im Druckbetrieb mit annähernd übereinstimmender Geschwindigkeit bewegen. Dadurch ist gewährleistet, daß beim ordnungsgemäßen Einlegen der Bahn in den Drucker die Bahnlänge von dem Ortspunkt des ersten Bahnabschnitts, der der Umdruckstelle gegenübersteht, bis zum Ortspunkt des zweiten Bahnabschnitts, der ebenfalls dieser Umdruckstelle gegenübersteht, während des Bahntransports konstant bleibt. Die Bahnlänge ist eine Gerätekonstante des Druckers und der Druckersteuerung bekannt. Die Druckersteuerung kann aus dieser Bahnlänge und der Kenntnis über den Bahnvorschub oder die Transportgeschwindigkeit die Ortspunkte des ersten Bahnabschnitts den Ortspunkten des zweiten Bahnabschnitts exakt zuordnen und so den Druckbetrieb für den ersten Bahnabschnitt und den zweiten Bahnabschnitt koordinieren.

Gemäß der Erfindung werden beim Einlegen der Bahn in den Drucker die Vorderkante oder ein Falz des ersten und des zweiten Bahnabschnitts an derselben Einlegemarke angelegt. Da der Transportweg von der Umdruckstelle bis zu der Einlegemarke eine Konstante ist, kann die Druckersteuerung bei einer vorgegebenen Formularlänge der Bahn für beide Bahnabschnitte den Anfang eines jeden Blattes der Bahn ermitteln und damit den Druckbetrieb blattgenau steuern.

Die Erfindung kann sowohl für eine gefaltete Bahn aus Fan-Fold-Papier als auch für eine ungefaltete Rollenbahn verwendet werden, bei der die Blätter nicht durch Falze getrennt sind. Bei einer Rollenbahn legt die Bedienperson vorzugsweise einen vorderen Abschnitt der Bahn um. Die dadurch entstandene Umlegekante bildet dann die Vorderkante, die an der Einlegemarke angelegt wird. Bei der Verwendung von gefalteten Bahnen ist es empfehlenswert, das erste Blatt umzulegen um eine definierte Vorderkante zu erzeugen, oder um die Steifigkeit der Bahn zur Erleichterung des Einlegevorganges zu erhöhen.

Die Erfindung kann einerseits für den weiter oben erläuterten Duplexbetrieb verwendet werden, bei dem die einzige Bahn beim Transport durch den Drucker parallel versetzt sowie gewendet und die Rückseite der Bahn an der Umdruckstelle zusammen mit der Vorderseite der Bahn vorbeigeführt wird. Andererseits ist auch der Einsatz der Erfindung für den zweifarbigen Simplexbetrieb möglich, bei dem lediglich ein Versatz der Bahn ohne Wenden erfolgt.

Bei einem Ausführungsbeispiel der Erfindung wird der versetzte und gegebenenfalls gewendete zweite Bahnabschnitt vor Erreichen der Transportvorrichtung durch einen Bahnspeicher geführt, der vorzugsweise eine Bahnschlaufe vorbestimmter Länge bildet. Diese Bahnschlaufe dient zum Ausgleich von Zugspannungen, die bei einem Transport der Bahn durch den Drucker infolge von Schrumpfungsprozessen durch Wärmebehandlung oder Längenvariationen der Bahn beim Vorwärtstransport auftreten können.

Eine andere Weiterbildung sieht vor, daß ein Falz des ersten Bahnabschnitts sowie ein Falz des zweiten Bahnabschnitts auf eine gemeinsame Startposition mit vorbestimmter Startstrecke vor der Umdruckstelle transportiert wird. Diese Startstrecke ist so bemessen, daß der Anfang eines jeweiligen Blattes der beiden Bahnabschnitte exakt der Umdruckstelle gegenübersteht, wenn der Drucker seine während des Druckbetriebs verwendete Geschwindigkeit erreicht hat. Die Startstrecke erfüllt also die Funktion einer Beschleunigungsstrecke beim Start des Druckbetriebs.

Eine bevorzugte Weiterbildung ist dadurch gekennzeichnet, daß die Transportvorrichtung eine erste Transporteinheit für den ersten Bahnabschnitt und eine zweite Transporteinheit für den zweiten Bahnabschnitt umfaßt, und daß beide Transporteinheiten während des Druckbetriebs mit gleichzeitigem Druck auf die beiden Bahnabschnitte miteinander drehfest gekoppelt sind. Durch diese Maßnahme ist gewährleistet, daß beide Bahnabschnitte sich mit annähernd übereinstimmender Geschwindigkeit vorwärtsbewegen. Gemäß einer Ausführungsform der Erfindung kann die Drehverbindung der beiden Transporteinheiten während des Einlegebetriebs gelöst werden und ein Bahntransport des zweiten Bahnabschnitts bei Stillstand des ersten Bahnabschnitts erfolgen. Dadurch kann das Einlegen des zweiten Bahnabschnitts ohne Rücksicht auf eine Transportbewegung des ersten Bahnabschnitts erfolgen. Beispielsweise kann das Einlegen des zweiten Bahnabschnitts durch langsamen Bahntransport allein durch die zweite Transporteinheit unterstützt werden, wobei die erste Transporteinheit still steht.

Ausführungsbeispiele der Erfindung werden im folgenden anhand der Zeichnung erläutert. Darin zeigen:
- Figur 1: eine Prinzipdarstellung eines Druckers, der im Duplexbetrieb arbeitet,
- Figur 2: eine Prinzipdarstellung zur Erläuterung der Verfahrensschritte beim Einlegen der Bahn in den Drucker,
- Figur 3: eine Darstellung nach Figur 2, bei dem die Bahn um einen Anfangsabschnitt vorwärtstransportiert worden ist,
- Figur 4: eine schematische Darstellung eines die Bahnschlaufe überwachenden Schlaufensensors,
- Figur 5: eine schematische Darstellung der Vorgänge beim Einlegen eines 12-inch-Formulares mit gekoppelten Transporteinheiten,
- Figur 6: eine schematische Darstellung der Vorgänge beim Einlegen einer Bahn mit entkoppelten Transporteinheiten,
- Figur 7: eine schematische Darstellung der Vorgänge beim Drucken bereits während des Einlegebetriebs mit gekoppelten Transporteinheiten, und
- Figur 8: eine schematische Darstellung der Vorgänge beim Drucken bereits während des Einlegebetriebs mit entkoppelten Transporteinheiten.

Im folgenden werden Einzelheiten der Erfindung unter Verwendung eines Hochleistungs-Druckers beschrieben, der in der Betriebsart Duplexdruck arbeitet, wobei die zu bedruckende Bahn eine gefaltete (Fan-Fold)-Papierbahn ist. In Figur 1 ist in einer schematischen Darstellung der Transportweg der Bahn 10 durch den Drucker dargestellt. Die gefaltete Bahn 10 mit Falzen 12, 14 wird von einem Stapel 16 abgezogen. Der Abstand zwischen den Falzen 12, 14 definiert die Formularlänge eines Blattes, welches im vorliegenden Fall ein Formular der Länge 12 inch ist. Die Formularlängen werden auf dem Gebiet der Druckertechnik üblicherweise in "inch" und Bruchteilen davon, z.B. 1/6 inch, angegeben; ein inch hat die Länge 25,4 mm.

Eine Umlenkeinheit 18 mit einer nutzbaren Breite mindestens gleich der doppelten Breite der Bahn 10 lenkt diese um und führt sie einer allgemein mit 20 bezeichneten Transportvorrichtung zu. Diese Transportvorrichtung 20 führt die Bahn 10 mit einem, ersten Bahnabschnitt A an einer Umdruckstelle 22 einer Druckeinheit 24 vorbei.

Der hier verwendete Drucker arbeitet nach dem Prinzip der Elektrofotografie, bei dem als Zwischenträger eine Fotoleiter-Trommel 26 verwendet wird, auf der mithilfe einer Lichtquelle 28, beispielsweise eines Lasers oder einer LED-Zeile, ein latentes Ladungsbild entsprechend dem zu druckenden Druckbild aufgebracht wird. Dieses Ladungsbild wird mithilfe einer Entwicklerstation 30 in ein Tonerbild gewandelt, wobei diese Entwicklerstation 30 Farbpartikel einer gewünschten Farbe auf die Fotoleiter-Trommel 26 überträgt. An der Umdruckstelle 22 wird das Tonerbild unter Einfluß einer Korona-Entladung auf die Oberfläche des Bahnabschnitts A übertragen, d.h. auf die Vorderseite der Bahn 10. Das jetzt noch verwischbare Tonerbild auf dem Bahnabschnitt A wird durch eine Fixierstation 32 transportiert und dort mithilfe von Druck und Temperatur wischfest mit dem Trägermaterial der Bahn 10, verbunden.

Der Bahnabschnitt A wird danach an einer weiteren Umlenkeinheit 34 umgelenkt und gelangt in eine Wendestation 36, in der die Bahn 10 seitlich um mindestens eine Bahnbreite versetzt und gewendet wird, so daß nunmehr die Rückseite der Bahn 10 der Umdruckstelle 22 zugeführt werden kann. Der Abschnitt der Bahn 10 nach dem Wenden wird als Bahnabschnitt B bezeichnet. Auch der Bahnabschnitt B wird an der Umdruckstelle 22 bedruckt und anschließend durch die Fixierstation 32 geführt. Nach dem zweimaligen Durchlauf durch die Fixierstation 32 gelangt die Bahn 10 zu einer Ausgaberolle 38 und von dort zu einem Ausgabestapel 40, wo sie in einem blattweise gefalteten Zustand abgelegt wird. Weitere Einzelheiten des Aufbaus des Druckers sind in der eingangs erwähnten WO 94/27193 beschrieben, deren Inhalt dem vorliegenden Offenbarungsgehalt der Erfindung zuzurechnen ist.

Nach der Wendestation 36, durchläuft der Bahnabschnitt B eine Bahnschlaufe 42 definierter Länge. Die Bahnschlaufe 42 bildet einen Bahnspeicher und dient dazu, daß der Bahnabschnitt B der Transportvorrichtung 20 frei von Zugspannungen zugeführt wird.

Die Transportvorrichtung 20 umfaßt eine erste Transporteinheit 20a für den ersten Bahnabschnitt A sowie eine zweite Transporteinheit 20b für den zweiten Bahnabschnitt B. Beide Transporteinheiten 20a, 20b sind während des Druckbetriebs miteinander drehfest gekoppelt. Dadurch ist gewährleistet, daß beide Bahnabschnitte A, B mit gleicher Geschwindigkeit vorwärts transportiert werden, wobei die im Einlegebetrieb vorgenommene Ausrichtung der beiden Bahnabschnitte A, B jederzeit beibehalten wird. Während des Einlegebetriebs kann bei bestimmten Betriebsarten die Drehverbindung der beiden Transporteinheiten 20a, 20b gelöst werden, so daß ein Bahntransport des zweiten Bahnabschnitts B auch bei Stillstand des ersten Bahnabschnitts A erfolgen kann. Verschiedene Betriebsarten mit gekoppelten und entkoppelten Transporteinheiten 20a, 20b werden weiter unten erläutert.

In den Figuren 2 und 3 sind weitere Komponenten des Druckers dargestellt, die den Bahntransport und den Einlegevorgang beim Einlegen der Bahn 10 betreffen. Die Transportvorrichtung 20 umfaßt eine obere Raupeneinheit 44 und eine untere Raupeneinheit 46. Die Raupeneinheiten 44, 46 haben wie in Figur 2 angedeutet Transportstacheln, die in Transportlöcher am Rande der Bahn 10 eingreifen. Nach dem Einlegen der Bahn werden über die Ränder der Bahn 10 Klappen (nicht dargestellt) geklappt, welche die Bahn 10 mit den Transportlöchern fest auf den Transportstacheln halten.

In einem von außen einsehbaren Bereich des Druckers sind beiderseits einer Bahnführung für die Bahnabschnitte A und B Einlegemarken M_{EA}, M_{EB} vorgesehen, die auf einer Linie quer zu den Bahnabschnitten A, B miteinander fluchten. Gemäß der Erfindung wird die Vorderkante oder ein Falz 12 des Bahnabschnitts A sowie eine Vorderkante oder ein Falz 12 des Bahnabschnitts B an den Einlegemarken M_{EA} bzw. M_{EB} angelegt. Die Einlegemarken M_{EA}, M_{EB} sind außerhalb des Bereichs der Raupeneinheiten 44, 46 angeordnet, so daß für alle üblicherweise vorkommenden Formularlängen ein einwandfreier Transport sichergestellt ist, da die Transportstacheln über die volle Länge der jeweiligen Raupeneinheit 44, 46 in die Transportlöcher der Bahnabschnitte A, B eingetaucht sind. Die Lage der Einlegemarken M_{EA} bzw. M_{EB} ist unabhängig von der Formularlänge des verwendeten Formulars.

Das Einlegen der Bahnabschnitte A, B in die von außen erschwert zugängliche untere Raupeneinheit 46 wird durch eine Einlegeschwinge 48 erleichtert. Beim Einlegen des Bahnabschnitts A gemäß Figur 2 wird dieser zunächst bei geöffneter Einlegeschwinge 48 eingeführt, an der Umdruckstelle 22 vorbeigeführt und in die obere Raupeneinheit 44 eingelegt, deren Klappen geschlossen werden. Anschließend wird der untere Teil des Bahnabschnitts A durch Verschwenken der Einlegeschwinge 48 in Richtung des Pfeiles 50 den Transportstacheln der unteren Raupeneinheit 46 zugeführt. Danach erfolgt ein Transport der beiden Raupeneinheiten 44, 46 um einen Anfangsabschnitt L_{UP}, wie er in Figur 3 durch die Vorwärtsbewegung des Falzes 12 zu erkennen ist. Der Transport um den Anfangsabschnitt L_{UP} wird vorzugsweise durch Schließen der Einlegeschwinge 48 gestartet und durch Schließen der Klappen (nicht dargestellt) der unteren Raupeneinheit 46 beendet. Alternativ wird der Transport um den Anfangsabschnitt L_{UP} nach einer Bahnbewegung um eine vorbestimmte Maximallänge angehalten. Durch den Transport um den Anfangsabschnitt L_{UP} wird ein sicheres Eintauchen der Transportstacheln in die Transportlöcher der Bahnabschnitte A, B gewährleistet, wobei zu beachten ist, daß die beiden Raupeneinheiten 44, 46 im Drucker so angeordnet sind, daß ihr Abstand voneinander ein ganzzahliges Vielfaches des Transportlochabstandes der Bahn 10 beträgt.

Die Einlegeschwinge 48 dient zum Verschwenken sowohl des Bahnabschnitts A als auch des Bahnabschnitts B. Mit dem Schließen der Einlegeschwinge 48 registriert die Druckersteuerung jede weitere Transportbewegung der Bahn 10, d.h. der von den Bahnabschnitten A, B zurückgelegte Weg ist genau bekannt. Ebenfalls ist der Druckersteuerung als Gerätekonstante die Länge L_{EU} von der Einlegemarke M_{EA}, M_{EB} bis zur Umdruckstelle 22 bekannt. Um beim Start des Druckbetriebs ein sicheres Hochfahren der Bahn 10 auf die Druckgeschwindigkeit zu gewährleisten, steht der Falz 12 eines als erstes zu bedruckenden Blattes nicht der Umdruckstelle 22 direkt gegenüber, sondern wird um eine Länge L_{SU} vor die Umdruckstelle 22 gelegt. Beim Starten des Druckbetriebs erfolgt also zunächst ein beschleunigter Transport um die Länge L_{SU}, bevor an der Umdruckstelle 22 ein erstes Tonerbild auf die gegenüberliegenden Bahnabschnitte A, B übertragen wird.

Weiterhin ist in den Figuren 2 und 3 oberhalb der oberen Transportraupe 44 ein Einstellineal 52 mit Markierungen angeordnet. Nach dem Transport von Falzen 12, 14 der Bahnabschnitte A, B an die Startposition 54 kann anhand des Einstellineals 52 durch eine Bedienperson überprüft werden, ob ein Falz 12, 14 an einer der Formularlänge entsprechenden Markierung angeordnet ist. Falls dies nicht zutrifft, so muß der Einlegevorgang korrigiert oder wiederholt werden, um einen Fehldruck zu vermeiden. Die in den Figuren 3 und 4 eingezeichnete Länge L_{EE} definiert den Ort der Markierung als Abstand von der Einlegemarke M_{EA}, M_{EB} für eine bestimmte Formularlänge.

Im folgenden werden Dimensionsgrößen für einen typischen Drucker definiert. Auf diese Größen wird in der weiteren Beschreibung und in den Figuren Bezug genommen:
- L_{EU}:: Länge zwischen Einlegemarke M_{EA}, M_{EB} und Umdruckstelle 22;
- L_{SU}:: Länge zwischen Startposition 54 und Umdruckstelle 22;
- L_{UU}:: Länge von Startposition 54 des Bahnabschnitts A bis Startposition 54 des Bahnabschnitts B; diese Länge stimmt überein mit der Länge zwischen Umdruckstelle 22 des Bahnabschnitts A und der Umdruckstelle 22 des Bahnabschnitts B bei leerem Bandspeicher (L_{DS} = 0);
- L_{SA}:: Länge zwischen Startposition 54 des Bahnabschnitts B und dem Ausgabestapel 40;
- L_{DS}:: Länge der Bahnschlaufe 42;
- L_{DSMIN}:: Mindestlänge der Bahnschlaufe 42;
- L_{DS12}:: Länge der Bahnschlaufe 42 bei Formatlänge zwölf inch;
- L_{UP}:: Länge des Anfangsabschnitts, der nach dem Einlegen der Bahn 10 in die untere Raupeneinheit 46 vorwärts transport wird;
- L_{UPMAX}:: Maximale Länge L_{UP};
- L_{EE}:: Länge zwischen Einlegemarke M_{EA}, M_{EB} und der Markierung auf dem Einstellineal 52;
- L_{EE12}:: Länge L_{EE} bei Formularlänge zwölf inch;
- L_{SF}:: Länge zwischen Startposition 54 und Fixierstation 32;
- L_{F}:: Formularlänge, welche über das Bedienfeld der Druckersteuerung mitgeteilt wird.

Typische Maßangaben für einen typischen Drucker bezogen auf auf die häufig vorkommende Formularlänge L_{F} = 12 inch:${\text{L}}_{\text{EU}} \text{= 1,18 x 12 inch}$${\text{L}}_{\text{SU}} \text{= 0,29 x 12 inch}$${\text{L}}_{\text{UU}} \text{= 17 x 12 inch}$${\text{L}}_{\text{SA}} \text{= 9 x 12 inch}$${\text{L}}_{\text{DSMIN}} \text{= 0,5 x 12 inch}$${\text{L}}_{\text{DS12}} \text{= 1 x 12 inch}$${\text{L}}_{\text{UP}} {\text{= L}}_{\text{UPMAX}} \text{= 1 x 12 inch}$${\text{L}}_{\text{EE12}} \text{= 0,47 x 12 inch}$${\text{L}}_{\text{SF}} \text{= 5 x 12 inch}$${\text{L}}_{\text{F}} \text{= 12 inch}$

Anzumerken ist, daß die Mindestlänge L_{DSMIN} für die Bahnschlaufe 42 üblicherweise 0,5 x 12 inch ist. Beim Drucker ergibt sich als Länge L_{UU} exakt 17 x 12 inch. Da sich nur eine ganzzahlige Anzahl von 12-inch-Formularen innerhalb der Bahnschleife mit zweimaligem Vorbeilauf der Bahn 10 an der Umdruckstelle 22 befinden können, ergibt sich bei einer Formularlänge von 12 inch eine Länge von L_{DS12} = 1 x 12 inch.

Figur 4 zeigt in einer schematischen Darstellung die Anordnung eines Schlaufensensors 56 in der Bahnschlaufe 42. Wenn der Bahnabschnitt B die Wendestation 36 verläßt, durchläuft er die Bahnschlaufe 42, deren Bahnlänge durch den Schlaufensensor 56 erfaßt wird. Eine gepunktete Linie deutet den Verlauf des Bahnabschnitts B mit einer Schlaufenlänge gleich Null an. Mithilfe des Schlaufensensors 56 kann, wie später noch gezeigt wird, der Einlegevorgang beim Einlegen der Bahn 10 überwacht und gesteuert werden.

Im folgenden werden Arbeitsschritte erläutert, die von einer Bedienperson, gegebenenfalls unterstützt durch die Druckersteuerung, beim Einlegen der Bahn 10 in den Drucker auszuführen sind. Es sind mehrere Betriebsarten zu unterscheiden, wobei ein wesentliches Unterschiedsmerkmal die Art der Kopplung der Antriebseinheiten 20a, 20b für den Bahnabschnitt A und den Bahnabschnitt B ist. Folgende Betriebsarten werden im einzelnen behandelt, wobei die Betriebsarten mit drehfest gekoppelten Antriebseinheiten 20a, 20b die Kurzbezeichnung A und mit entkoppelten Antriebseinheiten 20a, 20b die Kurzbezeichnung B enthalten:
Betriebsart A1: Einlegebetrieb mit gekoppelten Antriebseinheiten für die Bahnabschnitte A und B;
Betriebsart B1: Einlegebetrieb mit entkoppelten Antriebseinheiten für die Bahnabschnitte A und B;
Betriebsart A2: Einlegebetrieb mit gekoppelten Antriebseinheiten für die Bahnabschnitte A und B mit Unterstützung durch einen Bahnspeichersensor;
Betriebsart B2: Einlegebetrieb mit entkoppelten Antriebseinheiten für die Bahnabschnitte A und B mit Unterstützung durch einen Bahnspeichersensor;
Betriebsart A3: Einlegebetrieb mit gekoppelten Antriebseinheiten für Bahnabschnitte A und B mit Aufdruck und Detektion einer Synchronmarke;
Betriebsart B3: Einlegebetrieb mit entkoppelten Antriebseinheiten für Bahnabschnitte A und B mit Aufdruck und Detektion einer Synchronmarke;
Betriebsart A4: Einlegebetrieb mit gekoppelten Antriebseinheiten für die Bahnabschnitte A und B und Drucken ohne Fixierung eines kurzen Teilbereichs der Bahn;
Betriebsart B4 : Einlegebetrieb mit entkoppelten Antriebseinheiten für die Bahnabschnitte A und B und Drucken ohne Fixierung eines kurzen Teilbereichs der Bahn;
Betriebsart A5: Einlegebetrieb mit gekoppelten Antriebseinheiten für die Bahnabschnitte A und B und Drucken mit vollständiger Fixierung;
Betriebsart B5: Einlegebetrieb mit entkoppelten Antriebseinheiten für die Bahnabschnitte A und B und Drucken mit vollständiger Fixierung.

### Betriebsart A1

Diese Betriebsart betrifft den Einlegebetrieb mit gekoppelten Antriebseinheiten 20a, 20b für die Bahnabschnitte A und B. Die in dieser Betriebsart A1 auszuführenden Arbeitsschritte 1 bis 5 werden teilweise auch bei den weiteren Betriebsarten verwendet. Diese Arbeitsschritte werden daher im folgenden unter Bezugnahme auf die Figuren 1 bis 3 genauer erläutert.

### Schritt 1:

Der Drucker befindet sich in einem Ausgangszustand ohne eingelegte Bahn 10. Zunächst wird die Einlegeschwinge 48 geöffnet. Bei Verwendung einer Fan-Fold-Bahn 10 wird das erste Blatt am Falz 12 oder 14 nach hinten umgelegt, um im Falle eines schräg abgerissenen Blattes eine definierte Vorderkante zu schaffen und um die Bahn 10 in ihrem vorderen Bereich zu versteifen. Im Falle einer nicht gefalteten Bahn wird durch das Umlegen eines vorderen Abschnitts ebenfalls eine definierte Vorderkante erzeugt. Im folgenden werden die Arbeitsschritte nur noch anhand der gefalteten Bahn 10 erläutert. Es ist jedoch darauf hinzuweisen, daß diese Arbeitsschritte in analoger Weise auch mit einer ungefalteten Bahn ausgeführt werden können.

Das erste Blatt der Bahn 10, welches Teil des Bahnabschnitts A ist, wird in die obere Raupeneinheit 44 eingelegt. Ihre Klappen werden geschlossen, so daß die Bahn 10 durch die in ihre Transportlöcher eingreifenden Transportstacheln sicher transportiert werden kann. Mit langsamem Bahnvorschub wird die Vorderkante der Bahn 10 bis zu der Einlegemarke M_{EA} transportiert. Anschließend wird die Einlegeschwinge 48 geschlossen, woraufhin der Bahnabschnitt A selbsttätig um den Anfangsabschnitt L_{UP} vorwärts bewegt wird. Nachdem sich die Transportlöcher in die Transportstacheln der unteren Raupeneinheit 46 glatt eingelegt haben, schließt die Bedienperson die Klappen der unteren Raupeneinheit 46. Dieses Schließen der Klappen kann auch automatisch erfolgen. Mit dem Schließen der Klappen wird ein Signal erzeugt, durch das die Druckersteuerung den Bahntransport anhält.

Nach dem Schließen der Einlegeschwinge 48 registriert die Druckersteuerung jede Bahnbewegung. Dies wird beispielsweise dadurch ermöglicht, daß die Raupeneinheiten 44, 46 durch Schrittmotoren angetrieben werden, deren Transportimpulse gezählt werden. Erfolgt kein Schließen der Klappen der unteren Raupeneinheit 46 wird der Bahntransport nach einem maximalen Anfangsabschnitt der Länge L_{UPMAX} angehalten. Figur 3 zeigt den Vorwärtstransport des Falzes 12 um die Länge L_{UP}.

### Schritt 2:

Der Bahnabschnitt A wird mit einer relativ hohen Geschwindigkeit, welche der Geschwindigkeit im Druckbetrieb des Hochleistungs-Druckers entspricht, durch die Fixierstation 32, die Umlenkeinheit 34, die Wendestation 36 und die Bahnschlaufe 42 transportiert. Die transportierte Länge der Bahn 10 wird von der Druckersteuerung so festgelegt, daß beim nachfolgenden Einlegen der Bahn 10 mit dem gewendeten zweiten Bahnabschnitt B deren Vorderkante erneut an die Einlegemarke M_{EB} gelegt werden kann und die Länge L_{DS} der Bahn 10 in der Bahnschlaufe 42 minimal ist. Nach dem Vorwärtstransport steht erneut ein Falz 12, 14 des ersten Bahnabschnitts A der Einlegemarke M_{EA} gegenüber.

### Schritt 3:

Die Einlegeschwinge 48 wird erneut geöffnet. Die Bedienperson führt den zweiten Bahnabschnitt B an der Umdruckstelle 22 vorbei und legt die Vorderkante, d.h. dieselbe, die zuvor an der Einstellmarke M_{EA} anlag, nunmehr an der Einlegemarke M_{EB} an. Danach werden die Klappen der oberen Raupeneinheit 44 und die Einlegeschwinge 48 geschlossen, und es erfolgt ein Bahntransport um den Anfangsabschnitt L_{UP}. Nachdem die Transportlöcher des Bahnabschnitts B fest auf den Transportstacheln der unteren Raupeneinheit 46 ruhen, werden die Klappen der unteren Raupeneinheit 46 geschlossen. Wie zuvor beim Schritt 2 wird der Bahntransport entweder mit dem Schließen der Klappen oder nach einem Transport der Länge L_{UPMAX} angehalten. Da die Transporteinheiten 20a, 20b der Bahnabschnitte A, B miteinander fest gekoppelt sind, bewegen sich beide Bahnabschnitte A, B mit gleicher Geschwindigkeit, wobei ihre Falze 12, 14 miteinander fluchten.

### Schritt 4:

Die Bahn 10 wird mit einer Transportgeschwindigkeit entsprechend der Geschwindigkeit im Druckbetrieb weitertransportiert, bis das erste Blatt des Bahnabschnitts B über die Ausgaberolle 38 ausgegeben und dem Ausgabestapel 40 zugeführt worden ist. Aufgrund der starren Kopplung der Transporteinheiten 20a und 20b wird der Bahnabschnitt A fortlaufend und synchron zum Bahnabschnitt B mittransportiert. Der Transport der Bahn 10 wird so angehalten, daß jeweils ein Falz 12 oder 14 der Bahnabschnitte A, B an der Startposition 54 im Abstand L_{SA} vor der Umdruckstelle 22 positioniert ist. Auf dem Einstellineal 52 steht dann ein Falz 12, 14 einer Markierung gegenüber, die der eingestellten Formularlänge F_{L} der Bahn 10 entspricht. Die Bedienperson kann anhand des Einstellineals 52 überprüfen, ob der Einlegevorgang ordnungsgemäß ausgeführt worden ist.

### Schritt 5:

Es wird zunächst der Druckbetrieb für den Bahnabschnitt A gestartet. Aufgrund der Dimensionierung des Druckers ist der Druckersteuerung die Länge L_{UU} der Bahn 10 zwischen Umdruckstelle 22 des Bahnabschnitts A und der Umdruckstelle 22 des Bahnabschnitts B bekannt und somit auch die der Länge L_{UU} entsprechende Anzahl der Blätter. Da das erste Blatt des Bahnabschnitts A an der Einlegemarke M_{EA} und beim Einlegen des Bahnabschnitts B dasselbe Blatt erneut an die Einlegemarke M_{EB} angelegt worden ist und beide Einlegemarken M_{EA} und M_{EB} miteinander fluchten, kann die Druckersteuerung Druckpositionen auf den Blättern des Bahnabschnitts A und des Bahnabschnitts B eindeutig zuordnen. Der einem Blatt der Bahn 10 zugeordnete Text auf Vorderseite und Rückseite kann also durch einen zeitversetzten Druck auf den Bahnabschnitt A bzw. den Bahnabschnitt B aufgedruckt werden, ohne daß eine Druckbildverschiebung auftritt. Der Zeitversatz ergibt sich aus der Transportgeschwindigkeit und der Länge L_{UU} und ist beipielsweise durch die Zahl der Antriebsimpulse für die Transportvorrichtung 20 festgelegt.

Figur 5 zeigt schematisch die einzelnen Schritte 1 bis 5 in der Betriebsart A1 bei Verwendung eines Formulares der Formularlänge zwölf inch. Die Schlaufenlänge L_{DS} ergibt sich bei einer Formularlänge F_{L} = 12 inch zu L_{DS12} = 1 x 12 inch. In der Figur 5 ist die relative Lage der Startposition 54, der Umdruckstelle 22, des Einstellineals 52 und der Einlegemarken M_{EA} und M_{EB} sowie die des Ausgabestapels 40 in bezug auf die nach Blättern unterteilte transportierte Bahn 10 dargestellt. Aus Übersichtsgründen sind die zugehörigen Bezugszeichen nur im oberen Bildteil eingetragen. Aus dieser Figur sind ferner die transportierten Längen gemäß der weiter oben angegebenen Definitionen ersichtlich.

Im darunterliegenden Bildabschnitt sind die Ablaufschritte 1 und 2 grafisch dargestellt. Das durch Umlegen versteifte erste Blatt ist schraffiert dargestellt. Gemäß Schritt 1 wird dieses Blatt nach dem Einlegen um eine Länge L1 = L_{UP} vorwärtstransportiert. Im darauffolgenden Schritt 2 erfolgt ein Transport entsprechend der Länge L2 von n2 = 18 Blatt entsprechend der Länge L2 abzüglich die Länge L_{UP}. Die Vorderkante des ersten Blattes kann nunmehr exakt an der Einlegemarke M_{EB} angelegt werden.

Im darunterliegenden Bildabschnitt sind die Ergebnisse nach dem Durchführen der Schritte 3 und 4 dargestellt. Gemäß Schritt 3 wird die Vorderkante des vordersten Blattes um den Anfangsabschnitt L_{UP} vorwärts transportiert. Im Schritt 4 gelangt das erste Blatt zum Ablagestapel 40, wobei ein Falz 12, 14 der Bahn 10 dem Einstellineal 54 gegenübersteht. Im vorliegenden Fall muß der Falz 12, 14 mit der Markierung 12 inch übereinstimmen, wenn der Einlegevorgang ordnungsgemäß erfolgt ist.

Im darunterliegenden untersten Bildteil ist das Ergebnis nach Ausführung des Schrittes 5 dargestellt. Es wird der Druckbetrieb in dem Bahnabschnitt A gestartet, was durch einen schwarzen Halbbalken verdeutlicht ist. Insgesamt sind 28 unbedruckte Blätter erforderlich, um den Einlegevorgang durchzuführen, d.h. die Makulatur beträgt 28 Blätter. Wenn das erste bedruckte Blatt 60 beim weiteren Vorwärtstransport an der Umdruckstelle 22 als Teil des Bahnabschnitts B ankommt, wird es auf seiner Rückseite bedruckt. Die Text- und Bildelemente werden also mit einer Verschiebung um 18 Blatt bei einem Längenformat von zwölf inch gedruckt.

Für eine beliebige Formularlänge lassen sich die folgenden Beziehungen aufstellen, worin neben den bisher definierten Größen nachfolgende Größen verwendet werden:
- n_{UM}:: Anzahl der umgelegten Blätter; üblicherweise ist n_{UM} = 1;
- n_{F}:: Anzahl der Blätter zwischen der Startposition 54 und einer einem Falz gegenüberliegenden Markierung auf dem Einstellineal 52; üblicherweise ist n_{F} = 1;

Die zu den verschiedenen Ablaufschritten i zurückgelegten Transportwege Li werden im folgenden angegeben, wobei i eine der Schrittnummer entsprechende Laufvariable ist.

### Schritt 1:

Länge L1 des um den Anfangsabschnitt vorwärtstransportierten Bahnabschnitts A:${\text{L1 = L}}_{\text{UP}}$

### Schritt 2:

Länge L2 des bei diesem Schritt transportierten Bahnabschnitts A:${\text{L2 = (n2 x L}}_{\text{F}} \text{)-L1}$ worin n2 die Zahl der transportierten Blätter angibt, die von der Druckersteuerung aus den folgenden Beziehungen ermittelt wird:${\text{(n2 - 1) x L}}_{\text{F}} {\text{< L}}_{\text{UU}} {\text{+ L}}_{\text{DSMIN}}$ und${\text{n2 x L}}_{\text{F}} {\text{≥ L}}_{\text{UU}} {\text{+ L}}_{\text{DSMIN}}$

### Schritt 3:

Länge L3 des transportierten Bahnabschnitts B:${\text{L3 = L}}_{\text{UP}}$

### Schritt 4:

Länge L4 des transportierten Bahnabschnitts B:${\text{L4 = [(n4 - n}}_{\text{F}} {\text{) x L}}_{\text{F}} {\text{] - (L3 + L}}_{\text{EE}} \text{)}$ wobei n4 die Blattanzahl angibt, die sich aus der Beziehung ergibt:${\text{(n4 - 1) x L}}_{\text{F}} {\text{< L}}_{\text{SA}}$ und${\text{n4 x L}}_{\text{F}} {\text{≥ L}}_{\text{SA}}$

Die Korrektur um n_{F} ist erforderlich, da die Länge L_{SA} auf die Startposition 54 bezogen ist, die transportierte Bahn 10 jedoch auf die Markierung auf dem Einstellineal 52.

Aus den oben gemachten allgemeinen Überlegungen ergeben sich für eine beliebige Formularlänge L_{F} eine Anzahl x von unbedruckten Seiten, mit${\text{x = n2 + n4 + n}}_{\text{UM}}$

In Figur 6 sind zu den vorgenannten allgemeinen Beziehungen Werte für das Beispiel L_{F} = 12 inch angegeben.

### Betriebsart B1

Bei dieser Betriebsart B1 erfolgt das Einlegen mit entkoppelten Antriebseinheiten 20a, 20b für die Bahnabschnitt A und B.

### Schritt 1:

Dieser Schritt entspricht Schritt 1 gemäß Betriebsart A1.

### Schritt 2:

Der Bahnabschnitt A wird mit relativ hoher Geschwindigkeit entsprechend der Geschwindigkeit im Druckbetrieb durch den Drucker transportiert. Die Länge der transportierten Bahn 10 wird von der Druckersteuerung so festgelegt, daß nach einem Einlegen des Bahnabschnitts B die Vorderkante unter Berücksichtigung einer minimalen Bahnlänge in der Bahnschlaufe 42 im Ausgabestapel 40 zu liegen kommt. Während des Transports durch den Drucker wird die Bahn 10 hinter der Bahnschleife 42 in einem Pufferbereich ausgegeben. Der Transport wird bei einer Bahnlänge angehalten, bei der ein Falz 12, 14 des Bahnabschnitts A der Startposition 54 gegenübersteht. Der Falz 12, 14 steht also nicht mehr der Einlegemarke M_{EA} gegenüber, sondern einer Markierung auf dem Einstellineal 52, die der eingegebenen Formularlänge F_{L} zugeordnet ist. In diesem Zustand werden die Transporteinheiten 20a und 20b entkoppelt, so daß bei einer Bewegung der Transporteinheit 20b die Transporteinheit 20a stillsteht und kein Transport des Bahnabschnitts A erfolgt.

### Schritt 3:

Nach dem Öffnen der Einlegeschwinge 48 wird das erste Blatt des Bahnabschnitts B in die obere Raupeneinheit 44 eingelegt, und es werden die Klappen geschlossen. Danach wird die Vorderkante des ersten Blattes mit langsamem Bahnvorschub bis zur Einlegemarke M_{EB} transportiert. Anschließend wird die Einlegeschwinge 48 geschlossen, und es erfolgt ein Transport um einen Anfangsabschnitt der Länge L_{UP}, wie dies bereits beim Schritt 1 in der Betriebsart A1 beschrieben worden ist. Zu beachten ist, daß beim Schritt 3 ausschließlich ein Bahntransport des Bahnabschnitts B erfolgt, während der Bahnabschnitt A unverändert ruht.

### Schritt 4:

Die Blätter des Bahnabschnitts B werden mit relativ hoher Geschwindigkeit entsprechend der Geschwindigkeit beim Druckbetrieb durch die Fixierstation 32 und die Ausgaberolle 38 gefördert, bis das erste Blatt auf dem Ausgabestapel 40 liegt. Auch bei diesem Transport wird der Bahnabschnitt A nicht bewegt. Das Anhalten des Transports erfolgt bei einer Position, bei der ein Falz 12, 14 des Bahnabschnitts B der Markierung auf dem Einstellineal 52 gegenübersteht, der der eingegebenen Formularlänge zugeordnet ist. Die Falze 12, 14 des Bahnabschnitts A und des Bahnabschnitts B fluchten miteinander. Nunmehr werden beide Transporteinheiten 20a, 20b wieder drehfest gekoppelt, so daß eine gemeinsame Vorwärtsbewegung der Bahnabschnitte A, B erfolgen kann.

### Schritt 5:

Der Druckbetrieb erfolgt entsprechend dem Schritt 5 bei Betriebsart A1 .

Figur 6 zeigt in einer der Figur 5 entsprechenden Darstellung die Ergebnisse nach Ausführung der Schritte 1 bis 5 bei der Betriebsart B1 mit einer Formularlänge von 12 inch. Gemäß Schritt 2 erfolgt ein Transport der Bahn 10 um eine Länge L2, die ausreicht, um das erste Blatt der Bahn 10 dem Ausgabestapel 40 zuzuführen. Nach Ausführung des Schritts 3 ist das erste eingelegte Blatt von der Einlegemarke M_{EB} um die Länge L_{UP} weitertransportiert worden. Nach Ausführen des Schrittes 4 steht ein Falz 12, 14 des Bahnabschnitts B der der Formularlänge F_{L} zugeordneten Markierung auf dem Einstellineal 52 gegenüber, d.h. die Falze der benachbarten Bahnabschnitte A und B fluchten miteinander. Im Schritt 5 beginnt der Druckbetrieb für den Bahnabschnitt A, dessen Blätter nach Erreichen der Umdruckstelle 22 auch auf der Rückseite bedruckt werden. Bei dieser Betriebsart ergibt sich eine Anzahl von 28 unbedruckten Blättern, d.h. eine Makulatur von 28 Blättern.

Für beliebige Formularlängen L_{F} ergeben sich für die verschiedenen Ablaufschritte die folgenden Transportwege:

### Schritt 1:

Länge L1 der transportierten Bahn:${\text{L1 = L}}_{\text{UP}}$

### Schritt 2:

Länge L2 der durch die Transporteinheit 20a transportierten Bahn:${\text{L2 = [(n21 + n22 - n}}_{\text{F}} {\text{) x L}}_{\text{F}} {\text{- (L1 + L}}_{\text{EE}} \text{)}$ worin n21 die Anzahl der transportierten Blätter zum Erreichen der Startposition 54 und n22 die Anzahl der Blätter zum Überwinden der Lange L_{SA} ist, die die Beziehung einhalten:${\text{(n21 - 1) x L}}_{\text{F}} {\text{< L}}_{\text{UU}} {\text{+ L}}_{\text{DSMIN}}$${\text{n21 x L}}_{\text{F}} {\text{≥ L}}_{\text{UU}} {\text{+ L}}_{\text{DSMIN}}$${\text{(n22 - 1) x L}}_{\text{F}} {\text{< L}}_{\text{SA}}$ und${\text{n22 x L}}_{\text{F}} {\text{≥ L}}_{\text{SA}}$

Die Korrektur um n_{F} erfolgt, da die Länge L_{SA} auf die Startposition 52 bezogen ist, die transportierte Bahn 10 jedoch auf die Markierung auf dem Einstellineal 52.

### Schritt 3:

Länge L3 der transportierten Bahn:${\text{L3 = L}}_{\text{UP}}$

### Schritt 4:

Länge L4 der von der Transporteinheit 20b transportierten Bahn:${\text{L4 = [(n4 - n}}_{\text{F}} {\text{) x L}}_{\text{F}} {\text{] - (L3 + L}}_{\text{EE}} \text{)}$ worin n4 die Anzahl der vorwärts transportierten Blätter ist, die die Beziehung einhält:${\text{(n4 - 1) x L}}_{\text{F}} {\text{< L}}_{\text{SA}}$ und${\text{n4 x L}}_{\text{F}} {\text{≥ L}}_{\text{SA}}$

Insgesamt ergeben sich bei der Betriebsart B1 eine Anzahl x von unbedruckten Blättern, mit${\text{x = n21 + n22 + n}}_{\text{um}}$

### Betriebsart A2

Bei dieser Betriebsart wird das Einlegen mit gekoppelten Transporteinheiten 20a, 20b durch das Signal eines Bahnspeichersensors (vgl. Figur 5) unterstützt. Der Vorteil bei dieser Betriebsart A2 ist, daß die Bedienperson Blätter während des Einlegebetriebes abreißen kann, ohne daß dies zu einem nicht ordnungsgemäßen Einlegeergebnis führt.

### Schritt 1:

Dieser Schritt entspricht dem Schritt 1 in der Betriebsart A1.

### Schritt 2:

Dieser Schritt entspricht dem Schritt 2 gemäß Betriebsart A1. Falls die Bedienperson jedoch ein oder mehrere Blätter von der Bahn abreißt, weil beispielsweise die Vorderkante des ursprünglich ersten Blattes beschädigt ist, so muß die gleiche Anzahl an abgerissenen Blättern durch Betätigen des Bahnvorschubs nachtransportiert werden, da sonst die Bahnlänge zum Einlegen des Bahnabschnitts B nicht ausreicht.

### Schritt 3:

Auch dieser Schritt entspricht dem Schritt 3 gemäß Betriebsart A1. Hat jedoch die Bedienperson Blätter abgerissen und eine entsprechende Anzahl von Blättern durch Betätigen der Transportvorrichtung nachgeschoben, so kann anhand des Signals des Schlaufensensors 56 festgestellt werden, ob die Bahnschlaufe die richtige Bahnlänge hat. Falls dies nicht der Fall ist, so muß die Bedienperson durch Betätigen der Transportvorrichtung eine ausreichende Bahnlänge bereitstellen. Wesentlich ist, daß beim Einlegen des Bahnabschnitts B die Vorderkante des ersten Blattes an der Einlegemarke M_{EB} anliegt und die Falze der Bahnabschnitte A und B miteinander fluchten.

### Schritt 4:

Dieser Schritt entspricht dem Schritt 4 gemäß Betriebsart A1 .

### Schritt 5:

Es wird der Druckbetrieb im Bahnabschnitt A gestartet. Da die Länge der Bahn von Umdruckstelle 22 zu Umdruckstelle 22 bei einer Schlaufenlänge gleich Null in der Bahnschlaufe 42 eine Gerätekonstante ist, kann die Druckersteuerung mithilfe des Signals des Schlaufensensors 56 die zusätzlich in der Bahnschlaufe 42 enthaltene Bahnlänge berücksichtigen und demgemäß die Gesamtlänge der Bahn von Umdruckstelle 22 zu Umdruckstelle 22 berechnen. Aufgrund dieser Gesamtlänge kann eine genaue Zuordnung von Vorderseite und Rückseite desselben Blattes in den verschiedenen Bahnabschnitten A und B ermittelt und das Drucken auf Vorderseite und Rückseite des Blattes ohne Druckbildversatz ausgeführt werden.

### Betriebsart B2

Bei dieser Betriebsart erfolgt ein Einlegebetrieb mit entkoppelten Antriebseinheiten 20a, 20b für die Bahnabschnitte A und B mit Unterstützung durch den Bahnspeichersensor.

### Schritt 1:

Dieser Schritt entspricht Schritt 1 gemäß Betriebsart A1.

### Schritt 2:

Dieser Schritt entspricht Schritt 2 gemäß Betriebsart A1 ; zusätzlich kann die Bedienperson vordere Blätter der Bahn abreißen und entsprechend der abgerissenen Zahl von Blättern die Bahn 10 vorwärts transportieren. Durch Transport der Transporteinheit 20a muß eine solche Bahnlänge zur Verfügung gestellt werden, daß das erste Blatt des Bahnabschnitts B bis zum Ausgabestapel 40 bei stillstehender Transporteinheit 20a durch die Transporteinheit 20b transportiert werden kann.

### Schritt 3:

Dieser Schritt entspricht Schritt 3 gemäß Betriebsart A1.

### Schritt 4:

Blätter des Bahnabschnitts B werden durch die Transporteinheit 20b bis zum Ausgabestapel 40 transportiert, wobei der Bahnabschnitt A aufgrund der Entkopplung der Transporteinheiten 20a, 20b stillsteht. Die Druckersteuerung veranlaßt einen Bahntransport so lange, bis der Schlaufensensor 56 die korrekte Bahnlänge in der Bahnschlaufe 42 signalisiert. Nach dem Anhalten des Bahntransports fluchten Falze 12, 14 der Bahnabschnitte A, B miteinander (vgl. Schritt 4 gemäß Betriebsart B1) . Anschließend werden die Transporteinheiten 20a, 20b wieder gekoppelt.

### Schritt 5:

Dieser Schritt entspricht Schritt 5 gemäß Betriebsart A1.

### Betriebsart A3

Bei dieser Betriebsart erfolgt das Einlegen mit gekoppelten Antriebseinheiten 20a, 20b für die Bahnabschnitte A und B, wobei Synchronmarken auf die Bahn aufgedruckt und detektiert werden. Auf die erste Druckseite der Bahn 10, d.h. einem Blatt des Bahnabschnitts A, wird an der Umdruckstelle 22 eine Synchronmarke gedruckt. Nach dem Transport durch den Drucker gelangt die Druckseite als Bahnabschnitt B in einen Bereich vor der Umdruckstelle 22, wo ein optischer Sensor angeordnet ist, der die Bahn 10 nach der Synchronmarke abtastet. Die Druckersteuerung wertet das Signal des optischen Sensors aus. Wird die Synchronmarke zu einem Zeitpunkt erfaßt, der der Bahnlänge bei ordnungsgemäßem Einlegen entspricht, so wird der Druckbetrieb weitergeführt. Andernfalls erfolgt eine Fehlermeldung und ein Anhalten des Druckbetriebs.

### Schritt 1:

Dieser Schritt entspricht dem Schritt 1 gemäß Betriebsart A1.

### Schritt 2:

Dieser Schritt entspricht dem Schritt 2 gemäß Betriebsart A1. Bei der vorliegenden Betriebsart A3 kann die Bedienperson jedoch jederzeit Blätter abreißen und neue Blätter durch die Transportvorrichtung nachschieben.

### Schritt 3:

Dieser Schritt entspricht Schritt 3 gemäß Betriebsart A1. Hat die Bedienperson Blätter abgerissen und vorgeschoben, so ist dafür zu sorgen, daß die Schlaufenlänge in der Bahnschlaufe 42 die vorgeschriebene Länge hat.

### Schritt 4:

Dieser Schritt entspricht Schritt 4 gemäß Betriebsart A1.

### Schritt 5:

Der Druckbetrieb im Bahnabschnitt A wird gestartet. Auf die erste Druckseite wird an der Druckstelle 22 eine Synchronmarke gedruckt. Im Bahnabschnitt B wird die Bahn 10 durch einen optischen Sensor auf das Vorhandensein der Synchronmarke abgetastet. Bei Auftreten der Synchronmarke nach einem Bahntransport entsprechend einer Länge, die dem ordnungsgemäßen Einlegen der Bahn entspricht, wird der Druckbetrieb fortgesetzt. Andernfalls wird der Druckbetrieb angehalten und eine Fehlermeldung erzeugt.

### Betriebsart B3

Bei dieser Betriebsart erfolgt das Einlegen mit entkoppelten Antriebseinheiten 20a, 20b für die Bahnabschnitte A und B, wobei ebenfalls eine Synchronmarke auf die erste Druckseite gedruckt wird.

### Schritt 1:

Dieser Schritt entspricht Schritt 1 gemäß Betriebsart A1.

### Schritt 2:

Dieser Schritt entspricht Schritt 2 der Betriebsart Bl. Es können Blätter abgerissen werden, woraufhin eine entsprechende Zahl von Blättern nachtransportiert werden muß.

### Schritt 3:

Dieser Schritt entspricht Schritt 3 gemäß Betriebsart B1. Die Bahnlänge in der Bahnschlaufe 42 muß auf eine vorbestimmte Länge eingestellt werden.

### Schritt 4:

Dieser Schritt entspricht Schritt 4 gemäß Betriebsart B1.

### Schritt 5:

Der Druckbetrieb für den Bahnabschnitt A wird gestartet. Auf die erste Druckseite wird eine Synchronmarke aufgedruckt, die im Bahnabschnitt B abgetastet wird. Abhängig vom Abtastergebnis wird der Druckbetrieb fortgesetzt oder angehalten. Außerdem kann die Bahnlänge in der Bahnschlaufe 42 überprüft und gegebenenfalls eingeregelt werden.

Die im folgenden beschriebenen Betriebsarten A4, B4 und A5, B5 betreffen einen Einlegebetrieb, bei dem die Makulatur, d.h. der Bahnabfall, minimiert wird. Um dies zu erreichen, wird bereits während des Einlegebetriebs mit dem Bedrucken eines Bahnabschnitts begonnen und der bereits bedruckte Bahnabschnitt B wird in die Transporteinheit 20b eingelegt. Hierbei sind zwei Varianten möglich. Bei einer ersten Variante wird der bedruckte Bahnabschnitt B in die Transportvorrichtung eingelegt, wobei das Druckbild auf dem benachbarten Bahnabschnitt A noch unfixiert und verwischbar ist. Bei der zweiten Variante ist das Druckbild des benachbarten Bahnabschnitts A bereits fixiert.

Es ist anzumerken, daß beim Einlegebetrieb mit Bedrucken der Bahnabschnitte A, B durch die Bedienperson keine Blätter abgerissen werden dürfen, da sonst die exakte Zuordnung von Vorderseite und Rückseite der Bahn 10 verlorengehen kann. Die Überwachung durch den zuvor beschriebenen optischen Sensor zum Erfassen der Synchronmarken und/oder der Bahnlänge in der Bahnschlaufe 42 durch den Schlaufensenor 56 kann weiterhin beibehalten werden.

### Betriebsart A4

Bei dieser Betriebsart sind die Antriebseinheiten 20a, 20b für die Bahnabschnitte A und B gekoppelt, wobei eine Strecke mit Tonerdruckbildern auf dem Bahnabschnitt A noch nicht fixiert ist.

### Schritt 1 :

Dieser Schritt entspricht Schritt 1 gemäß Betriebsart A1.

### Schritt 2:

Der Bahnabschnitt A wird zunächst unbedruckt transportiert, bis eine Vorderkante formulargerecht an der entsprechenden Markierung des Einstellineals 52 anliegt.

### Schritt 3:

Der Druck auf Blätter des Bahnabschnitts A beginnt. Die Länge der Bahn 10 wird durch die Druckersteuerung so eingestellt, daß nach einem Einlegen des Bahnabschnitts B in die Transportvorrichtung 20 das erste Blatt bei minimaler Bahnlänge in der Bahnschlaufe 42 auf dem Ausgabestapel 40 aufliegen würde. Der Bahnabschnitt B wird zunächst in einem Pufferbereich hinter der Wendestation 36 gefördert. Die Bahn 10 durchläuft hierbei die Fixierstation 32 und fixiert die Tonerbilder.

### Schritt 4:

Die Transportrichtung wird umgekehrt und es werden so viele Blätter zurückgezogen, daß mit dem Einlegevorgang gemäß Schritt 3 in Betriebsart A1 fortgesetzt werden kann. Auf einer Länge von Fixierstation 32 bis zur Startposition 54 Umdruckstelle 22 des Bahnabschnitts B bleiben die aufgedruckten Tonerbilder unfixiert.

### Schritt 5:

Dieser Schritt entspricht dem Schritt 3 gemäß Betriebsart A1.

### Schritt 6:

Die Vorderkante des Bahnabschnitts B wird vorwärts transportiert, bis sie formulargerecht an der zugehörigen Markierung des Einstellineals 52 anliegt.

### Schritt 7:

Der Druck für den Bahnabschnitt B wird gestartet. Der Bahnabschnitt A wird nicht bedruckt. Der Bahnabschnitt B wird mit einer Geschwindigkeit entsprechend dem Druckbetrieb vorwärts und durch die Fixierstation 32 gefördert, bis das erste Blatt wieder auf dem Ausgabestapel 40 zu liegen kommt. Der bereits bedruckte und fixierte Bahnabschnitt A wird synchron mittransportiert.

### Schritt 8:

Der Druckbetrieb mit gleichzeitigem Druck der Bahnabschnitte A und B wird gestartet.

Die einzelnen Verfahrensschritte der Betriebsart A4 sind in Figur 7 in analoger Weise wie in Figur 5 grafisch dargestellt. Mit Absolvierung des Schrittes 2 liegt ein Falz der Bahn 10 an der Markierung des Einstellineals 52 an, welche der Formularlänge, im vorliegenden Fall 12 inch, entspricht. Der Druckbetrieb für den Bahnabschnitt A an der Umdruckstelle 22 beginnt. Im vorliegenden Beispiel werden 24 Blätter bedruckt (Schritt 3), wie anhand des halb geschwärzten Balkens zu erkennen ist.

Es werden im Schritt 4 mehrere Blätter zurückgezogen und der Bahnabschnitt B eingelegt (Schritt 5). Im Schritt 6 werden der Bahnabschnitt A und der Bahnabschnitt B vorwärts transportiert, bis die Vorderkante des Bahnabschnitts B formulargerecht an der entsprechenden Markierung des Einstellineals 52 anliegt. Es wird der Druck im Bahnabschnitt B gestartet, wobei die Rückseite der bereits bedruckten Blätter mit Tonerbildern versehen wird (Schritte 7 und 8), wie anhand des vollständig geschwärzten Balkens zu erkennen ist.

Für eine beliebige Formularlänge L_{F} gelten für die Betriebsart A4 folgende allgemeinen Beziehungen:

### Schritt 1:

Länge L1 des um den Anfangsabschnitt vorwärtstransportierten Bahnabschnitts A:${\text{L1 = L}}_{\text{UP}}$

### Schritt 2:

Länge L2 des bei diesem Schritt transportierten Bahnabschnitts A:${\text{L2 = (n2 x L}}_{\text{F}} {\text{) - (L1 + L}}_{\text{EE}} \text{)}$ worin n2 die Zahl der Blätter angibt, die von der Druckersteuerung aus den folgenden Beziehungen ermittelt wird:${\text{(n2 - 1) x L}}_{\text{F}} {\text{< L}}_{\text{UPMAX}} {\text{+ L}}_{\text{EE}}$ und${\text{n2 x L}}_{\text{F}} {\text{≥ L}}_{\text{UPMAX}} {\text{+ L}}_{\text{EE}}$

Demgemäß ergibt sich eine Zahl n_{UP} an unbedruckten Seiten von${\text{n}}_{\text{UP}} {\text{= n2 + n}}_{\text{um}} {\text{+ n}}_{\text{F}}$

### Schritt 3:

die Anzahl n3 der bedruckten Blätter des Bahnabschnitts A ergibt sich zu${\text{n3 = n31 + n32 - (n2 + n}}_{\text{F}} \text{)}$

Die Größe n31 gibt die Anzahl der bedruckten Blätter von der Umdruckstelle 22 bis zum erneuten Erreichen der Umdruckstelle 22 an. Die Größe n32 gibt die Zahl der Blätter an, welche über diese Umdruckstelle 22 hinaus vorwärts transportiert wurden. Die Größen n31 und n32 ergeben sich aus:${\text{(n31 - 1) x L}}_{\text{F}} {\text{< L}}_{\text{UU}} {\text{+ L}}_{\text{DSMIN}}$${\text{n31 x L}}_{\text{F}} {\text{≥ L}}_{\text{UU}} {\text{+ L}}_{\text{DSMIN}}$${\text{(n32 - 1) x L}}_{\text{F}} {\text{< L}}_{\text{SA}}$${\text{n32 x L}}_{\text{F}} {\text{≥ L}}_{\text{SA}}$

### Schritt 4:

Die Länge L4 des zurückgezogenen Bahnabschnitts A ergibt sich zu${\text{L4 = [(n32 - n}}_{\text{F}} {\text{) x L}}_{\text{F}} {\text{] - L}}_{\text{EE}}$

Die Korrektur um die Länge L_{EE} und um n_{F} ist erforderlich, da die Größe n32 auf die Startposition 54 bezogen ist, der zurückgezogene Bahnabschnitt A auf die Einlegemarke M_{EB} bezogen ist.

### Schritt 5:

Länge L5 der gemeinsam transportierten Bahnabschnitte A, B:${\text{L5 = L}}_{\text{UP}}$

### Schritt 6:

Länge L6 der gemeinsam transportierten Bahnabschnitte A, B:${\text{L6 = (n6 x L}}_{\text{F}} {\text{) - (L5 + L}}_{\text{EE}} \text{)}$ wobei sich n6, die Anzahl der transportierten Blätter, ergibt zu${\text{(n6 - 1) x L}}_{\text{F}} {\text{< L}}_{\text{UPMAX}} {\text{+ L}}_{\text{EE}}$${\text{n6 x L}}_{\text{F}} {\text{≥ L}}_{\text{UPMAX}} {\text{+ L}}_{\text{EE}}$

### Schritt 7:

Die Anzahl n7 der bedruckten Blätter des Bahnabschnitts B ergeben sich zu${\text{n7 = n32 - (n2 + n}}_{\text{F}} \text{)}$

Die Korrektur um n2 und um n_{F} ist erforderlich, da die Größe n32 auf die Länge L_{SA} bezogen ist, die Zahl der bedruckten Blätter jedoch nur auf die gemäß Schritt 7 transportierte Bahn bezogen ist.

In der Figur 8 sind zu den oben genannten Gleichungen Zahlenwerte für die Formularlänge 12 inch angegeben.

### Betriebsart B4

Bei dieser Betriebsart erfolgt das Einlegen des Bahnabschnitts B bei entkoppelten Transporteinheiten 20a, 20b, wobei im Einlegebetrieb bereits ein Bedrucken des Bahnabschnitts A erfolgt und ein Teil des Druckbildes unfixiert bleibt.

### Schritt 1:

Dieser Schritt entspricht Schritt 1 gemäß Betriebsart A1.

### Schritt 2:

Der Bahnabschnitt A wird unbedruckt vorwärtstransportiert, bis ein Falz formulargerecht an der zugehörigen Markierung des Einstellineals 52 anliegt. Die transportierte Länge der Bahn wird so eingestellt, daß nach dem Einlegen der Bahn (Bahnabschnitt B) das erste Blatt bei minimaler Schlaufenlänge in der Bahnschlaufe 42 im Ausgabestapel zu liegen kommt. Zu beachten ist, daß der nach der Wendestation 36 ankommende Bahnabschnitt B zunächst in einem Pufferbereich abgelegt wird und erst nach dem Einlegen in die Transportvorrichtung 20 zum Ausgabestapel 40 transportiert wird.

### Schritt 3 :

Es wird der Druck an der Umdruckstelle 22 für den Bahnabschnitt A gestartet.

### Schritt 4:

Dieser Schritt entspricht Schritt 3 gemäß Betriebsart B1.

### Schritt 5:

Der Bahnabschnitt B wird unbedruckt vorwärtstransportiert, bis der betreffende Falz 12, 14 formulargerecht an der ordnungsgemäßen Markierung des Einstellineals 52 anliegt.

### Schritt 6:

Es wird der Druck für den Bahnabschnitt B gestartet. Die Bahn wird mit Druckgeschwindigkeit durch die Fixierstation 32 gefördert, bis das erste Blatt im Ausgabestapel 40 liegt.

### Schritt 7:

Es wird der Druckbetrieb für beide Bahnabschnitte A, B gestartet.

Figur 8 zeigt wiederum in ein der Figur 5 entsprechenden Darstellung die Resultate nach Ausführung der Schritte 1 bis 7 in der Betriebsart B4 für eine Formularlänge 12 inch. Die Schlaufenlänge für das dargestellte Beispiel in der Bahnschlaufe 42 beträgt ein Blatt, d.h. 1 x 12 inch. Gemäß Schritt 2 erfolgt ein Transport der Bahn 10 um eine Länge L2, die ausreicht, um das erste Blatt der Bahn 10 dem Ausgabestapel 40 zuzuführen. Nach Ausführen des Schritts 3 ist eine vorgegebene Zahl von Blättern auf einer Seite der Bahn 10 bedruckt. Gemäß Schritt 4 wird der Bahnabschnitt B in die entkoppelte Transporteinheit 20b eingelegt. Gemäß Schritt 5 wird die Bahn 10 unbedruckt transportiert, bis der Falz formulargerecht an der richtigen Markierung des Einstellineals 52 anliegt. Danach wird im Schritt 6 der Druck auf den Bahnabschnitt B gestartet und die Bahn 10 mit Druckgeschwindigkeit durch die Fixierstation 32 geführt, bis das erste Blatt im Ausgabestapel 40 liegt. Anschließend wird im Schritt 7 der Druckbetrieb mit gekoppelten Transporteinheiten 20a, 20b für die Bahnabschnitt A und B gestartet.

Für eine beliebige Formularlänge L_{F} ergeben sich in der Betriebsart B4 für die verschiedenen Ablaufschritte 1 bis 6 die folgenden Transportwege:

### Schritt 1:

Länge L1 des transportierten Bahnabschnitts A:${\text{L1 = L}}_{\text{UP}}$

### Schritt 2:

Länge L2 des transportierten Bahnabschnitts A:${\text{L2 = (n2 x L}}_{\text{F}} {\text{) - (L1 + L}}_{\text{EE}} \text{)}$ wobei n2 die Beziehungen einhält${\text{(n2 - 1) x L}}_{\text{F}} {\text{< L}}_{\text{UPMAX}} {\text{+ L}}_{\text{EE}}$${\text{n2 x L}}_{\text{F}} {\text{≥ L}}_{\text{UPMAX}} {\text{+ L}}_{\text{EE}}$

Es ergibt sich eine Anzahl n_{UP} von unbedruckten Seiten${\text{n}}_{\text{UP}} {\text{= n2 + n}}_{\text{um}} {\text{+ n}}_{\text{F}}$

### Schritt 3:

Anzahl n3 der bedruckten Blätter des Bahnabschnitts A:${\text{n3 = n31 + n32 - (n2 + n}}_{\text{F}} \text{)}$ wobei n31 die Anzahl der Blätter angibt, die der Länge L_{UU}, und n32 der Länge L_{SA} entspricht,${\text{(n31 - 1) x L}}_{\text{F}} {\text{< L}}_{\text{UU}} {\text{+ L}}_{\text{DSMIN}}$${\text{n31 x L}}_{\text{F}} {\text{≥ L}}_{\text{UU}} {\text{+ L}}_{\text{DSMIN}}$${\text{(n32 - 1) x L}}_{\text{F}} {\text{< L}}_{\text{SA}}$${\text{n32 x L}}_{\text{F}} {\text{≥ L}}_{\text{SA}}$

### Schritt 4:

Länge L4 des transportierten Bahnabschnitts B:${\text{L4 = L}}_{\text{UP}}$

### Schritt 5:

Länge L5 des transportierten Bahnabschnitts B:${\text{L5 = (n5 x L}}_{\text{F}} {\text{) - (L4 + L}}_{\text{EE}} \text{)}$ wobei die Bedingung einzuhalten ist${\text{(n5 - 1) x L}}_{\text{F}} {\text{< L}}_{\text{UPMAX}} {\text{+ L}}_{\text{EE}}$${\text{n5 x L}}_{\text{F}} {\text{≥ L}}_{\text{UPMAX}} {\text{+ L}}_{\text{EE}}$

### Schritt 6:

Die Anzahl n6 der bedruckten Blätter des Bahnabschnitts B ergibt sich zu${\text{n6 = n32 - (n2 + n}}_{\text{F}} \text{)}$

### Betriebsart A5

Diese Betriebsart betrifft einen Einlegebetrieb mit gekoppelten Antriebseinheiten 20a, 20b, wobei während des Einlegebetriebs bereits gedruckt wird und sämtliche Druckbilder fixiert werden. Der Unterschied zum Drucken im Einlegebetrieb, bei dem ein Teil der Druckbilder nicht fixiert wird, besteht darin, daß der Pufferbereich mit vollständiger Fixierung größer sein muß als bei unvollständiger Fixierung, da der Pufferbereich eine größere Zahl von Blättern aufnehmen muß. Die Ablaufschritte stimmen im wesentlichen mit denen der Betriebsart A4 überein.

### Schritt 1:

Dieser Schritt stimmt mit dem gemäß Betriebsart A4 überein.

### Schritt 2:

Dieser Schritt stimmt mit dem gemäß Betriebsart A4 überein.

### Schritt 3:

Es wird wie im Schritt 3 gemäß Betriebsart A4 vorgegangen. Zusätzlich werden Blätter ohne diese zu bedrucken soweit durch die Fixierstation 32 gefördert, bis sämtliche bedruckten Blätter fixiert sind. Anschließend wird die Bahn um die entsprechende Länge wieder zurückgezogen.

### Schritte 4 bis 8:

Diese Schritte stimmen mit denen nach Betriebsart A4 überein.

### Betriebsart B5

Diese Betriebsart stimmt mit der nach Betriebsart A5 überein, mit dem Unterschied, daß die Transporteinheiten 20a, 20b während des Einlegebetriebs entkoppelt werden.

### Schritte 1 und 2:

Diese Schritte stimmen mit denen nach Betriebsart B4 überein.

### Schritt 3:

Wie Schritt 3 nach Betriebsart B4. Zusätzlich werden Blätter ohne sie zu bedrucken im Bahnabschnitt A transportiert, bis sämtliche bedruckten Blätter fixiert sind. Anschließend wird die Bahn 10 um eine entsprechende Länge zurückgezogen.

### Schritte 4 bis 7:

Diese Schritte entsprechen denen nach der Betriebsart B4.

## Patentansprüche

1. Verfahren zum Betreiben eines elektrografischen Druckers, bei dem beim Einlegen eines Endlos-Trägermaterials in den Drucker ein erster Bahnabschnitt (A) einer Bahn (10) mit seiner Vorderkante oder einem Falz (12, 14) an einer Einlegemarke (M_{EA}) angeordnet wird,
anschließend die Bahn (10) durch den Drucker transportiert und dabei versetzt und gegebenenfalls zusätzlich gewendet wird, so daß ein versetzter zweiter Bahnabschnitt (B) in einer Ebene in Nebeneinanderstellung zusammen mit dem ersten Bahnabschnitt (A) an einer Umdruckstelle (22) einer Druckeinheit (24) vorbeigeführt wird,
die zum gleichzeitigen Übertragen von Farbpartikeln auf die beiden Bahnabschnitte (A, B) der Bahn (10) dient, der zweite Bahnabschnitt (B) mit seiner Vorderkante oder einem Falz (12, 14) an der Einlegemarke (M_{EB}) angelegt wird,
und bei dem anschließend der Druckbetrieb mit gleichzeitigem Druck auf die beiden Bahnabschnitte (A, B) der Bahn (10) gestartet wird,
wobei der Transport des ersten und des zweiten Bahnabschnitts (A, B) durch eine nahe der Druckeinheit (24) angeordnete Transportvorrichtung (20) mit Transportmitteln (44, 46) erfolgt, die mit den beiden Bahnabschnitten (A, B) in Eingriff stehen und die sich im Druckbetrieb mit zumindest annähernd übereinstimmender Geschwindigkeit bewegen.

2. Verfahren nach Anspruch 1, wobei der zweite Bahnabschnitt (B) vor Erreichen der Transportvorrichtung (20) durch einen Bahnspeicher (42) geführt wird, der vorzugsweise eine Bahnschleife vorbestimmter Länge bildet.

3. Verfahren nach Anspruch 1 oder 2, wobei die Einlegemarke (M_{EA}, M_{EB}) in Transportrichtung der Bahn (10) gesehen hinter oder vor der Druckeinheit (24) in einem von außen einsehbaren Bereich des Druckers angeordnet wird.

4. Verfahren nach einem der vorhergehenden Ansprüche, wobei der erste und der zweite Bahnabschnitt (A, B) nach dem Bedrucken an der Umdruckstelle (22) einer einzigen Fixierstation (32) zugeführt werden, die die Farbpartikel auf den nebeneinanderliegenden Bahnabschnitten (A, B) fixiert.

5. Verfahren nach einem der vorhergehenden Ansprüche, wobei der erste Bahnabschnitt (A) und der zweite Bahnabschnitt (B) durch eine in Transportrichtung gesehen hinter der Umdruckstelle (22) angeordnete obere Raupeneinheit (44) der Transportvorrichtung (20) und eine vor der Umdruckstelle (22) angeordnete untere Raupeneinheit (46) der Transportvorrichtung (20) transportiert werden, wobei die Raupeneinheiten (44, 46) vorzugsweise Transportstacheln haben, die in Transportlöcher des ersten und des zweiten Bahnabschnitts (A,B) greifen.

6. Verfahren nach Anspruch 5, wobei im Einlegebetrieb der nicht versetzte erste Bahnabschnitt (A) zunächst in die obere Raupeneinheit (44) eingelegt und befestigt wird,
die Vorderkante oder ein Falz (12, 14) des Bahnabschnitts (A) mit langsamem Bahnvorschub bis zur Einlegemarke (M_{EA}) transportiert wird,
anschließend der erste Bahnabschnitt (A) durch Verschwenken einer für den ersten Bahnabschnitt (A) und den zweiten Bahnabschnitt (B) gemeinsame Einlegeschwinge (48) den Transportstacheln der unteren Raupeneinheit (46) zugeführt werden,
und wobei der erste Bahnabschnitt (A) durch die obere und die untere Raupeneinheit (44, 46) um einen Anfangsabschnitt (L_{UP}) vorwärts transportiert wird.

7. Verfahren nach Anspruch 6, wobei der Transport um den Anfangsabschnitt (L_{UP}) durch Betätigen eines Schalters, vorzugsweise durch Schließen der Einlegeschwinge (48), gestartet wird.

8. Verfahren nach Anspruch 6 oder 7, wobei der Transport um den Anfangsabschnitt durch Schließen von Befestigungsklappen an der unteren Raupeneinheit (46) oder nach einer Bahnbewegung um eine vorbestimmte Strecke (L_{UPMAX}) angehalten wird.

9. Verfahren nach einem der vorhergehenden Ansprüche, insbesondere der Ansprüche 6 bis 8, wobei die Transportvorrichtung eine erste Transporteinheit (20a) für den ersten Bahnabschnitt (A) und eine zweite Transporteinheit (20b) für den zweiten Bahnabschnitt (B) umfaßt, und wobei beide Transporteinheiten (20a, 20b) während des Druckbetriebs mit gleichzeitigem Druck auf die Bahnabschnitte (A, B) miteinander drehfest gekoppelt sind.

10. Verfahren nach Anspruch 9, wobei die beiden Transporteinheiten (20a, 20b) auch während des Einlegebetriebs miteinander drehfest gekoppelt sind.

11. Verfahren nach Anspruch 10, wobei der versetzte zweite Bahnabschnitt (B) mit seiner Vorderkante oder einem Falz (12, 14) durch eine Bedienperson direkt an der Einlegemarke (M_{EB}) angelegt wird, daß anschließend der zweite Bahnabschnitt (B) durch Verschwenken der Einlegeschwinge (48) den Transportstacheln der unteren Raupeneinheit (46) zugeführt wird, und wobei der zweite Bahnabschnitt (B) durch die obere und die untere Raupeneinheit (44, 46) um den Anfangsabschnitt (L_{UP}) vorwärts transportiert wird.

12. Verfahren nach Anspruch 9, wobei die Drehverbindung der beiden Transporteinheiten (20a, 20b) während des Einlegebetriebs gelöst werden und ein Bahntransport des zweiten Bahnabschnittes (B) bei Stillstand des ersten Bahnabschnitts (A) erfolgt.

13. Verfahren nach einem der vorhergehenden Ansprüche 6 bis 12, wobei die Druckersteuerung nach dem Schließen der Einlegeschwinge (48) die Bewegung der Transporteinheiten (20a, 20b) erfaßt und abhängig vom Längenformat eines Blattes der Bahn (10) einen Falz (12, 14) des ersten Bahnabschnitts (A) sowie einen Falz des zweiten Bahnabschnitts (B) auf eine Startposition (54) mit vorbestimmter Startstrecke (L_{SU}) vor der Umdruckstelle (22) transportiert.

14. Verfahren nach Anspruch 13, wobei im Sichtbereich des Druckers in Transportrichtung gesehen nach der Umdruckstelle (22) ein Einstellineal (52) mit Markierungen angeordnet ist, anhand derer die richtige Startposition (54) des ersten Bahnabschnitts (A) und des zweiten Bahnabschnitts (B) kontrolliert wird.

15. Verfahren nach einem der vorhergehenden Ansprüche 12 bis 14, unter Einschluß von Anspruch 12, wobei bei einer Einlegebetriebsart mit zeitweise entkoppelten Transporteinheiten (20a, 20b) der erste Bahnabschnitt (A) abhängig vom verwendeten Längenformat durch den Drucker, vorzugsweise mit einer bei Druckbetrieb verwendeten Geschwindigkeit, um eine vorbestimmte Länge transportiert wird, die ausreicht, um den zweiten Bahnabschnitt (B)mit seiner Vorderkante oder einem Falz (12, 14) an der Einstellmarke (M_{EB}) anzulegen, der erste Bahnabschnitt (A) mit einem Falz (12, 14) an die Startposition (54) vor der Umdruckstelle (22) transportiert wird und die Drehverbindung zwischen der ersten Transporteinheit (20a) und der zweiten Transporteinheit (20b) gelöst wird,
die Vorderkante oder ein Falz (12, 14) des zweiten Bahnabschnitts (B) an der Einstellmarke (M_{EB}) ausschließlich durch die zweite Transporteinheit (20b) positioniert wird,
anschließend der zweite Bahnabschnitt (B) mit einer im Druckbetrieb verwendeten Geschwindigkeit durch die Fixierstation (32) geführt, und ein Falz (12, 14) an der Startposition (54) vor der Umdruckstelle (22) positioniert wird,
und wobei anschließend die beiden Transporteinheiten (20a, 20b) wieder drehfest für den Druckbetrieb gekoppelt werden.

16. Verfahren nach einem der vorhergehenden Ansprüche 2 bis 15, wobei der Inhalt des Bahnspeichers (42) durch einen Sensor (56) überwacht wird.

17. Verfahren nach Anspruch 16, wobei eine Bedienperson abhängig vom Signal des Sensors (56) den Bahnvorschub für das Anlegen des zweiten Bahnabschnitts (B) an der Einstellmarke (M_{EB}) steuert.

18. Verfahren nach Anspruch 16, wobei die Druckersteuerung abhängig vom Signal des Sensors (56) ein fehlerhaftes Einlegen des zeiten Bahnabschnitts (B) anzeigt und gegebenenfalls durch die Transportvorrichtung (20) eine vorbestimmte Bahnlänge für den Bahnspeicher (42) bereitstellt, oder eine Bedienperson abhängig vom Signal des Sensors (56) die Transportvorrichtung (20) betätigt und die definierte Bahnlänge im Bahnspeicher (42) einstellt.

19. Verfahren nach einem der vorhergehenden Ansprüche insbesondere der Ansprüche 2 bis 18, wobei zu Beginn des Druckbetriebs auf den ersten Bahnabschnitt (A) eine Synchronmarke gedruckt wird,
der zweite Bahnabschnitt (B) auf seiner Rückseite durch einen optischen Sensor abgetastet wird,
und wobei abhängig vom Erfassen der Synchronmarke ein Fehlersignal oder ein Stoppsignal erzeugt wird.

20. Verfahren nach Anspruch 19, wobei im Einlegebetrieb mit zeitweise entkoppelten Transporteinheiten (20a, 20b) abhängig vom Signal des optischen Sensors die Länge der Bahn im Bahnspeicher eingestellt wird.

21. Verfahren nach einem der vorhergehenden Ansprüche, wobei im Einlegebetrieb beim Vorwärtstransport des eingelegten ersten Bahnabschnitts (A) bereits ein Druck an der Druckeinheit (24) erfolgt.

22. Verfahren nach Anspruch 21, wobei ein Teil des mit Tonerbilder versehenen ersten Bahnabschnitts (A) vorerst unfixiert bleiben.

23. Verfahren nach Anspruch 21, wobei sämtliche Tonerbilder der im Einlegebetrieb auf den ersten Bahnabschnitt (A) gedruckten Tonerbilder fixiert werden.

24. Verfahren nach Anspruch 21 oder 23, wobei im Einlegebetrieb mit dauerhaft gekoppelten Transporteinheiten zunächst der erste Bahnabschnitt (A) bedruckt, fixiert und um eine Länge transportiert wird, die ausreicht, daß ein erstes Blatt des zweiten Bahnabschnitts (B) bei definierter Bahnlänge im Bahnspeicher (42) in einer Ablage (40) zu liegen kommt, der Druck unterbrochen und die bedruckte Bahn (10) zurückgezogen wird,
der zweite Bahnabschnitt (B), vorzugsweise mit langsamem Bahnvorschub, an der Einlegemarke (M_{EB}) angelegt und in Startposition (54) transportiert wird,
daß nur der zweite Bahnabschnitt (B) in der Druckeinheit (24) bedruckt und durch die Fixierstation (32) fixiert wird, bis das erste Blatt in der Ablage (40) zu liegen kommt,
und wobei anschließend der Druckbetrieb mit gleichzeitigem Druck auf den beiden Bahnabschnitten (A, B) gestartet wird.

25. Verfahren nach einem der vorhergehenden Ansprüche, wobei beim Einlegen des ersten Bahnabschnitts (A) ein vorderer Abschnitt umgelegt wird, dessen Umlegekante die Vorderkante bildet, die an der Einlegemarke (M_{EA}) angelegt wird.

## Claims

1. Method of operating an electrographic printer in which, when an endless carrier material is inserted into the printer, a first section (A) of a web (10) is arranged with its leading edge or a fold (12, 14) at an insertion mark (M_{EA}),
the web (10) is then transported through the printer and, in the process, offset and possibly additionally turned, so that an offset second web section (B) is led in one plane, together and in a position beside the first web section (A) , past a transfer-printing point (22) of a printing unit (24),
which is used for the simultaneous transfer of colour particles onto the two sections (A, B) of the web (10), the second web section (B) is placed with its leading edge or a fold (12, 14) at the insertion mark (M_{EB}) ,
and in which the printing operation is then started with simultaneous printing on the two sections (A, B) of the web (10),
the first and the second web sections (A, B) being transported by a transport device (20) arranged close to the printing unit (24) and having transporting means (44, 46), which are engaged with the two web sections (A, B) and which, during printing operation, move at at least approximately the same speed.

2. Method according to Claim 1, the second web section (B), before reaching the transport device (20), being led through a web accumulator (42), which preferably forms a web loop of predetermined length.

3. Method according to Claim 1 or 2, the insertion mark (M_{EA}, M_{EB}), as viewed in the transport direction of the web (10), being arranged downstream or upstream of the printing unit (24), in an area of the printer which can be seen from outside.

4. Method according to one of the preceding claims, the first and the second web sections (A, B) , after being printed at the transfer-printing point (22), being fed to a single fixing station (32) which fixes the colour particles on the web sections (A, B) lying beside each other.

5. Method according to one of the preceding claims, the first web section (A) and the second web section (B) being transported by an upper caterpillar-track unit (44) belonging to the transport device (20) and arranged downstream of the transfer-printing point (22), as viewed in the transport direction, and by a lower caterpillar-track unit (46) belonging to the transport device (20) and arranged upstream of the transfer-printing point (22), the caterpillar-track unit (44, 46) preferably having transport pins which engage in transport holes in the first and the second web sections (A, B) .

6. Method according to Claim 5, the non-offset first web section (A) being inserted and fixed in the upper caterpillar-track unit (44) during insertion operation,
the leading edge or a fold (12, 14) of the web section (A) being transported at a slow web advance speed as far as the insertion mark (M_{EA}) ,
the first web section (A) then being fed to the transport pins of the lower caterpillar-track unit (46) by means of pivoting a swinging insertion arm (48) which is common to the first web section (A) and the second web section (B) ,
and the first web section (A) being transported forward by an initial section (L_{UP}) by the upper and the lower caterpillar-track units (44, 46).

7. Method according to Claim 6, the transport by the initial section (L_{UP}) being started by actuating a switch, preferably by closing the swinging insertion arm (48) .

8. Method according to Claim 6 or 7, the transport by the initial section being stopped by closing fastening flaps on the lower caterpillar-track unit (46) or after a web movement by a predetermined distance (L_{UPMAX}) .

9. Method according to one of the preceding claims, in particular Claims 6 to 8, the transport device comprising a first transport unit (20a) for the first web section (A) and a second transport unit (20b) for the second web section (B) , and both transport units (20a, 20b) being rotationally fixedly coupled to each other, and at the same time applying pressure to the web sections (A, B), during printing operation.

10. Method according to Claim 9, the two transport units (20a, 20b) also being rotationally fixedly coupled to each other during the insertion operation.

11. Method according to Claim 10, the offset second web section (B) being placed directly with its leading edge or a fold (12, 14) at the insertion mark (M_{EB}) by an operator, the second web section (B) then being fed to the transport pins of the lower caterpillar-track unit (46) by means of pivoting the swinging insertion arm (48), and the second web section (B) being transported forward by the initial section (L_{UP}) by the upper and the lower caterpillar-track units (44, 46).

12. Method according to Claim 9, the rotational connection between the two transport units (20a, 20b) being released during the insertion operation, and the second web section (B) being transported while the first web section (A) is at a standstill.

13. Method according to one of the preceding Claims 6 to 12, the printer controller registering the movement of the transport units (20a, 20b) after the swinging insertion arm (48) has been closed and, depending on the length format of a sheet of the web (10), transporting a fold (12, 14) of the first web section (A) and a fold of the second web section (B) to a starting position (54) with a predetermined starting distance (L_{SU}) upstream of the transfer-printing point (22) .

14. Method according to Claim 13, a setting rule (52) with markings being arranged downstream of the transfer-printing point (22), as viewed in the transport direction, in the visible area of the printer and being used to monitor the correct starting position (54) of the first web section (A) and the second web section (B) .

15. Method according to one of the preceding Claims 12 to 14, including Claim 12, where, in a mode of insertion operation where the transport units (20a, 20b) are decoupled for some time, the first web section (A), depending on the length format used, is transported through the printer by a predetermined length, preferably at a speed used during printing operation, the length being sufficient to place the second web section (B) with its leading edge or a fold (12, 14) at the insertion mark (M_{EB}) , the first web section (A) being transported with a fold (12, 14) to the starting position (54) upstream of the transfer-printing point (22), and the rotational connection between the first transport unit (20a) and the second transport unit (20b) being released,
the leading edge or a fold (12, 14) of the second web section (B) being positioned at the insertion mark (M_{EB}) solely by means of the second transport unit (20b),
the second web section (B) then being led through the fixing station (32) at a speed used during printing operation, and a fold (12, 14) being positioned at the starting position (54) upstream of the transfer-printing point (22),
and the two transport units (20a, 20b) then being rotationally fixedly coupled again for the printing operation.

16. Method according to one of the preceding Claims 2 to 15, the contents of the web accumulator (42) being monitored by a sensor (56).

17. Method according to Claim 16, an operator controlling the web advance in order to place the second web section (B) at the insertion mark (M_{EB}) on the basis of the signal from the sensor (56).

18. Method according to Claim 16, the printer controller indicating faulty insertion of the second web section (B) on the basis of the signal from the sensor (56) and, if necessary, using the transport device (20) to provide a predetermined web length for the web accumulator (42), or an operator actuating the transport device (20) on the basis of the signal from the sensor (56) and setting the defined web length in the web accumulator (42).

19. Method according to one of the preceding claims, in particular Claims 2 to 18, a synchronizing mark being printed onto the first web section (A) at the start of the printing operation,
the second web section (B) being scanned by an optical sensor on its rear side,
and a fault signal or a stop signal being generated on the basis of the registration of the synchronizing mark.

20. Method according to Claim 19, the length of the web in the web accumulator being set on the basis of the signal from the optical sensor during insertion operation with the transport units (20a, 20b) decoupled for some of the time.

21. Method according to one of the preceding claims, printing already being carried out on the printing unit (24) during the forward transport of the inserted, first web section (A) during insertion operation.

22. Method according to Claim 21, part of the first web section (A) provided with toner images initially remaining unfixed.

23. Method according to Claim 21, all the toner images of the toner images printed onto the first web section (A) during insertion operation being fixed.

24. Method according to Claim 21 or 23, where, during insertion operation with permanently coupled transport units, first of all the first web section (A) is printed, fixed and transported by a length which is sufficient for a first sheet of the second web section (B) to arrive at an output position (40), given a defined web length in the web accumulator (42), printing being interrupted and the printed web (10) being pulled back,
the second web section (B) being placed at the insertion mark (M_{EB}), preferably with slow web advance, and being transported into the starting position (54), only the second web section (B) being printed in the printing unit (24) and being fixed by the fixing station (32), until the first sheet arrives in the output position (40),
and printing operation then being started with simultaneous printing on both the web sections (A, B) .

25. Method according to one of the preceding claims, where, during the insertion of the first web section (A), a leading section is turned over, each turned-over edge forming the leading edge which is placed at the insertion mark (M_{EA}).

## Revendications

1. Procédé pour faire fonctionner un appareil d'impression électrographique dans lequel, lorsqu'une matière formant support sans fin est insérée dans l'appareil d'impression, le bord avant ou un pli (12, 14) d'une première section de bande (A) d'une bande (10) est placé au niveau d'un repère d'insertion (M_{EA}),
puis le défilement de la bande (10) est effectué dans l'appareil d'impression où la bande est décalée, et en outre le cas échéant retournée, de façon à faire passer une seconde section de bande (B) décalée par une station de duplication (22) d'une unité d'impression (24), dans un plan tout en étant placée à côté de la première section de bande (A),
laquelle station de duplication sert à transférer simultanément des pigments de couleur sur les deux sections de bande (A, B) de la bande (10),
le bord avant ou un pli (12, 14) de la seconde section de bande (B) est placé au niveau du repère d'insertion (M_{EB}),
et à ce moment le mode d'impression simultanée sur les deux sections de bande (A, B) de la bande (10) est enclenché,
le défilement des première et seconde sections de bande (A, B) étant effectué par un dispositif de défilement (20) qui est agencé près de l'unité d'impression (24) et qui comporte des moyens de défilement (44, 46) qui sont en prise avec les deux sections de bande (A, B) et qui, en mode d'impression, se déplacent à peu près à la même vitesse.

2. Procédé selon la revendication 1, dans lequel la seconde section de bande (B) passe par un accumulateur de bande (42) formant de préférence une boucle de bande de longueur prédéterminée avant d'atteindre le dispositif de défilement (20).

3. Procédé selon la revendication 1 ou 2, dans lequel les repères d'insertion (M_{EA}, M_{EB}) sont placés en aval ou en amont de l'unité d'impression (24), par référence au sens de défilement de la bande, dans une zone visible depuis l'extérieur de l'appareil d'impression.

4. Procédé selon l'une des revendications précédentes, dans lequel les première et seconde sections de bande (A, B) sont amenées, après l'impression à la station de duplication (22), à une station de fixation unique (32) qui fixe les pigments de couleur sur les sections de bande (A, B) agencées l'une à côté de l'autre.

5. Procédé selon l'une des revendications précédentes, dans lequel le défilement de la première section de bande (A) et de la seconde section de bande (B) est effectué par une unité chenillée supérieure (44) du dispositif de défilement (20), agencée en aval de la station de duplication (22), par référence au sens de défilement, et par une unité chenillée inférieure (46) du dispositif de défilement (20), agencée en amont de la station de duplication (22), les unités chenillées (44, 46) comportant de préférence des picots de transport qui s'engrènent dans des trous de défilement des première et seconde sections de bande (A, B).

6. Procédé selon la revendication 5, dans lequel, en mode d'insertion, la première section de bande (A) non décalée est tout d'abord insérée et fixée dans l'unité chenillée supérieure (44),
le défilement du bord avant ou d'un pli (12, 14) de la section de bande (A) est effectué jusqu'au repère d'insertion (M_{EA}) en faisant avancer lentement la bande,
puis la première section de bande (A) est amenée jusqu'aux picots de transport de l'unité chenillée inférieure (46) en basculant une coulisse d'insertion (48) commune à la première section de bande (A) et à la seconde section de bande (B),
et le défilement de la première section de bande (A) est effectué vers l'avant par les unités chenillées supérieure et inférieure (44, 46) sur une portion de distance initiale (L_{UP}).

7. Procédé selon la revendication 6, dans lequel le défilement sur une portion de distance initiale (L_{UP}) est démarré en actionnant un commutateur, de préférence en fermant la coulisse d'insertion (48).

8. Procédé selon la revendication 6 ou 7, dans lequel le défilement sur la portion de distance initiale est arrêté en fermant des volets de fixation au niveau de l'unité chenillée inférieure (46) ou bien après que la bande s'est déplacée d'une distance prédéterminée (L_{UPMAX}).

9. Procédé selon l'une des revendications précédentes, en particulier les revendications 6 à 8, dans lequel le dispositif de défilement comporte une première unité de défilement (20a) pour la première section de bande (A) et une seconde unité de défilement (20b) pour la seconde section de bande (B), et les deux unités de défilement (20a, 20b) sont couplées l'une à l'autre de façon fixe en rotation pendant le mode d'impression simultanée sur les sections de bande (A, B).

10. Procédé selon la revendication 9, dans lequel les deux unités de défilement (20a, 20b) sont également couplées l'une à l'autre de façon fixe en rotation pendant le mode d'insertion.

11. Procédé selon la revendication 10, dans lequel le bord avant ou un pli (12, 14) de la seconde section de bande (B) décalée est placé par un opérateur directement au niveau du repère d'insertion (M_{EB}), dans lequel ensuite la seconde section de bande (B) est amenée aux picots de transport de l'unité chenillée inférieure (46) en basculant la coulisse d'insertion (48), et les unités chenillées supérieure et inférieure (44, 46) font défiler la seconde section de bande (B) vers l'avant sur la portion de distance initiale (L_{UP}).

12. Procédé selon la revendication 9, dans lequel la jonction tournante des deux unités de défilement (20a, 20b) est désolidarisée pendant le mode d'insertion, et un défilement de la seconde section de bande (B) est effectué alors que la première section de bande (A) est immobile.

13. Procédé selon l'une des revendications précédentes 6 à 12, y inclus la revendication 12, dans lequel l'organe de commande de l'appareil d'impression après la fermeture de la coulisse d'insertion (48) détecte le mouvement des unités de défilement (20a, 20b) et, indépendamment du format en longueur d'une feuille, la bande (10) se déplace en amenant un pli (12, 14) de la première section de bande (A) ainsi qu'un pli de la seconde section de bande (B) à une position de départ (54) située à une distance de départ prédéterminée (L_{SU}) en amont de la station de duplication (22).

14. Procédé selon la revendication 13, dans lequel une règle d'insertion (52) comportant des repères est agencée dans la fenêtre de l'appareil d'impression en aval de la station de duplication (22) par référence au sens de défilement, ce qui permet de vérifier la position de départ (54) correcte de la première section de bande (A) et de la seconde section de bande (B).

15. Procédé selon l'une des revendications précédentes 12 à 14, y inclus la revendication 12, dans lequel, dans un type de mode d'insertion dans lequel les unités de défilement (20a, 20b) sont temporairement découplées, l'appareil d'impression fait défiler la première section de bande (A) en fonction du format en longueur utilisé, de préférence à la vitesse utilisée en mode d'impression, sur une longueur prédéterminée, qui est suffisante pour placer le bord avant ou un pli (12, 14) de la seconde section de bande (B) au niveau du repère d'insertion (M_{EB}),
dans lequel le pli (12, 14) de la première section de bande (A) est amené à la position de départ (54) en amont de la station de duplication (22), et la jonction tournante entre la première unité de défilement (20a) et la seconde unité de défilement (20b) est désolidarisée,
dans lequel le bord avant ou un pli (12, 14) de la seconde section de bande (B) est positionné au niveau du repère d'insertion (M_{EB}) exclusivement par la seconde unité de défilement (20b),
dans lequel enfin la seconde section de bande (B) passe par la station de fixation (32) à la vitesse utilisée en mode d'impression, et un pli (12, 14) est amené au niveau de la position de départ (54) en amont de la station de duplication (22),
et dans lequel enfin les deux unités de défilement (20a, 20b) sont à nouveau couplées de façon fixe en rotation pour le mode d'impression.

16. Procédé selon l'une des revendications précédentes 2 à 15, dans lequel le contenu de l'accumulateur de bande (42) est surveillé par un capteur (56).

17. Procédé selon la revendication 16, dans lequel un opérateur commande le déplacement de la bande en fonction du signal du capteur (56) afin de placer la seconde section de bande (B) au niveau du repère d'insertion (M_{EB}).

18. Procédé selon la revendication 16, dans lequel l'organe de commande de l'appareil d'impression indique en fonction du signal du capteur (56) que l'insertion de la seconde section de bande (B) est incorrecte, et met le cas échéant une longueur de bande prédéterminée à la disposition de l'accumulateur de bande (42) par l'intermédiaire du dispositif de défilement (20), ou un opérateur actionne le dispositif de défilement (20) et règle la longueur définie de bande dans l'accumulateur de bande (42) en fonction du signal du capteur (56).

19. Procédé selon l'une des revendications précédentes, en particulier des revendications 2 à 18, dans lequel un repère de synchronisation est imprimé sur la première section de bande (A) au début du mode d'impression,
un capteur optique explore le verso de la seconde section de bande (B),
et un signal d'erreur ou un signal d'arrêt est généré en fonction de la détection du repère de synchronisation.

20. Procédé selon la revendication 19, dans lequel la longueur de la bande dans l'accumulateur de bande est réglée en fonction du signal du capteur optique en mode d'insertion lorsque les unités de défilement (20a, 20b) sont temporairement découplées.

21. Procédé selon l'une des revendications précédentes, dans lequel une impression est déjà effectuée au niveau de l'unité d'impression (24) en mode d'insertion lors du défilement vers l'avant de la première section de bande (A) insérée.

22. Procédé selon la revendication 21, dans lequel une partie de la première section de bande (A) dotée de l'image formée par du toner reste pour l'instant non fixée.

23. Procédé selon la revendication 21, dans lequel sont fixées des images complètes constituées par les images formées par du toner et imprimées sur la première section de bande (A) en mode d'insertion.

24. Procédé selon la revendication 21 ou 23, dans lequel en mode d'insertion où les unités de défilement sont couplées en permanence, la première section de bande (A) est tout d'abord imprimée, fixée et transportée sur une longueur suffisante,
dans lequel une première feuille de la seconde section de bande (B) de longueur de bande définie dans l'accumulateur de bande (42) vient se déposer dans un dispositif collecteur (40), l'impression est interrompue et la bande imprimée (10) est retirée,
dans lequel la seconde section de bande (B) est placée, de préférence en déplaçant lentement la bande, au niveau du repère d'insertion (M_{EB}) et est amenée dans la position de départ (54),
dans lequel seule la seconde section de bande (B) est imprimée dans l'unité d'impression (24) et est fixée par la station de fixation (32) jusqu'à ce que la première feuille vienne se déposer dans le dispositif collecteur (40),
et dans lequel enfin le mode d'impression simultanée est démarré sur les deux sections de bande (A, B).

25. Procédé selon l'une des revendications précédentes, dans lequel lors de l'insertion de la première section de bande (A), une section avant est renversée dont le bord renversé forme le bord avant qui est placé au niveau du repère d'insertion (M_{EA}).
